# EUROPÄISCHE PATENTSCHRIFT

(11) **EP 3 308 377 B1**
(45) Veröffentlichungstag und Bekanntmachung des Hinweises auf die Patenterteilung: **05.08.2020**
(21) Anmeldenummer: 16750604.7
(22) Anmeldetag: 11.06.2016
(51) Int. Cl.: G10K 15/00

(54) **SONOTRODENVORRICHTUNG UND GERÄT FÜR AKUSTISCHE LEVITATION SOWIE STEUERUNGSEINRICHTUNG UND -VERFAHREN**
SONOTRODE APPARATUS AND DEVICE FOR ACOUSTIC LEVITATION, AND CONTROL DEVICE AND METHOD
DISPOSITIF DE SONOTRODE ET APPAREIL POUR LÉVITATION ACOUSTIQUE AINSI QUE SYSTÈME ET PROCÉDÉ DE COMMANDE

(30) Priorität: 14.06.2015 DE 102015109451
(43) Veröffentlichungstag der Anmeldung: 18.04.2018
(73) Patentinhaber: Rizk, Charles, 44801 Bochum (DE)
(72) Erfinder: Rizk, Charles, 44801 Bochum (DE)
(74) Vertreter: Bals, Rüdiger
(86) Internationale Anmeldenummer: PCT/DE2016/100267
(87) Internationale Veröffentlichungsnummer: WO 2016/202326

(56) Entgegenhaltungen:
- DE-A1- 2 809 820
- DE-U1-202012 010 508
- JP-A- H05 262 600
- US-A- 3 464 102
- US-A- 4 074 152
- US-A- 4 520 656
- US-A- 4 757 227
- US-A- 4 962 330
- US-A1- 2003 154 790
- US-A1- 2004 084 995
- US-A1- 2014 238 615
- DANIJEL BOROSA ET AL: "Vergleich des Stofftransports von hängenden und akustisch levitierten Wassertropfen in CO 2", CHEMIE INGENIEUR TECHNIK., Bd. 86, Nr. 5, 1. Mai 2014 (2014-05-01), Seiten 666-674, XP055308744, WEINHEIM; DE ISSN: 0009-286X, DOI: 10.1002/cite.201300150
- RUDOLF TUCKERMANN: "Levitation im Ultraschallfeld", PHYSIK IN UNSERER ZEIT, 9. März 2001 (2001-03-09), Seiten 69-75, XP055308749,

## Beschreibung

### TECHNISCHES GEBIET

Die vorliegende Erfindung betrifft eine Sonotrode bzw. Sonotrodenvorrichtung und ein Gerät mit einer solchen Sonotrodenvorrichtung, insbesondere für Untersuchungen mittels akustischer Levitation, sowie ein Steuerungsverfahren zum Steuern der Sonotrode/Sonotrodenvorrichtung. Insbesondere betrifft die Erfindung eine Sonotrodenvorrichtung zumindest mit den folgenden Komponenten: einem Grundkörper; einem am Grundkörper befestigten Schall-Horn zum Aussenden von Schallwellen. Nicht zuletzt betrifft die vorliegende Erfindung auch die Verwendung einer auf erfindungsgemäße Weise justierten Sonotrode/Sonotrodenvorrichtung.

### HINTERGRUND DER ERFINDUNG

Eine Sonotrode kann als eine Art Lautsprecher verstanden werden, welcher zwischen einem Frequenzgenerator, Verstärker und z.B. einem Reflektor oder einer zweiten Sonotrode angeordnet ist. Die Sonotrode weist eine ganz bestimmte Eigenfrequenz auf, die von einer Vielzahl von Faktoren abhängt, welche meist nicht allesamt beeinflusst werden können, z.B. die Legierungsbestandteile des Materials, oder geometrische Fertigungstoleranzen. Die Sonotrode wird üblicherweise im Bereich ihrer Eigenfrequenz betrieben, also bei Resonanz. Zwischen der Sonotrode und dem Reflektor kann eine stehende akustische Welle erzeugt werden.

Sonotroden können insbesondere die folgenden Komponenten aufweisen: einen Grundkörper mit einer spezifischen Geometrie und Masse; ein Schall-Horn zum Aussenden von Schallwellen in Richtung eines Reflektors, wobei das Schall-Horn mittels des Grundkörpers bereitgestellt werden kann. Es ist bekannt, das Schall-Horn fest am Grundkörper vorzusehen. Ferner kann eine elektrisch kontaktierbare Einrichtung zur Schallweiterleitung vorgesehen sein, insbesondere mit wenigstens einem Schwingungselement/Schwingungserreger bevorzugt aus Keramik, die mit dem Grundkörper verbunden ist oder in den Grundkörper integriert ist. An der Einrichtung zur Schallweiterleitung oder auch am Grundkörper können Maßnahmen getroffen werden, um die Eigenfrequenz der Sonotrode einzustellen.

Die Patentschrift DE 199 56 336 B4 beschreibt eine gekapselte Vorrichtung und ein Verfahren für akustische Levitation, womit die Massendichte des zu untersuchenden Fluids größer als die Massendichte eines Trägerfluids eingestellt wird. Hierdurch soll das zu untersuchende Fluid auf adäquate Weise im Bereich der stehenden Welle gehalten und auch über längere Zeit untersucht werden können. Zum Sicherstellen adäquater Temperaturen sind Temperierungsmittel vorgesehen. Für den Aufbau des Wellenfeldes sind ein Frequenzgenerator, ein Schallwandler sowie eine Reflektionseinrichtung vorgesehen, die als eine Einheit aus drei Komponenten beschrieben wird. Die drei Komponenten sind innerhalb von einer Kapselung/Gehäuse angeordnet, in welcher auch das Wellenfeld erzeugt wird. Der Schallwandler ist direkt am Frequenzgenerator angeordnet. Der Aufbau des Schallwandlers wird nicht näher beschrieben.

Für eine exakte Einstellung der Sonotrode oder für eine saubere Untersuchung bzw. reproduzierbare Ergebnisse ist es entscheidend, die Eigenfrequenz der Sonotrode auf möglichst exakte Weise justieren zu können. Je nach Typ oder Aufbau der Sonotrode können unterschiedliche Maßnahmen getroffen oder Parameter verändert werden. Einige Schwierigkeiten bei der Verwendung von Sonotroden für akustische Levitation werden im Folgenden kurz angesprochen. Die vorliegende Erfindung ermöglicht eine Verbesserung hinsichtlich dieser Probleme, sei es isoliert bezüglich eines einzelnen Problems oder auch in Bezug auf all diese Probleme.

Sonotroden können häufig nicht auf einfache Weise eingestellt werden. Ein Justieren oder Feintuning in Hinblick auf Fertigungstoleranzen oder bestimmte Einsatzfälle oder Umgebungsbedingungen ist häufig nicht oder nur unter großem Aufwand möglich. Bekannte Vorrichtungen solcher Art sind bspw. in den Schriften D1 (Danijel Borosa et al, "Vergleich des Stofftransports von hängenden und akustischen levitierenden Wassertropfen in CO2", CHEMIE INGENIEUR TECHNIK), US 4 757 227 A, JP H05 262600 A und DE 28 09 820 A1 beschrieben.
Dies wäre jedoch wünschenswert, denn bereits kleinste Variationen, z.B. ein kleiner Grat an einer Kontaktstelle, können Einfluss auf die Eigenfrequenz der Sonotrode haben.

Sonotroden können meist nicht länger als einige Stunden betrieben werden, da sie sich leicht überhitzen und daher wieder abkühlen müssen oder aktiv unter Aufwendung von Kühlleistung heruntergekühlt werden müssen. Insbesondere bei hohen Spannungen, z.B. im Bereich von mindestens 300V, treten Erwärmungen oder Geräusche auf, und ein Kühlen und dennoch auch zeitnahes Abschalten der Sonotrode wird erforderlich.

Die Patentschrift US 4,757,227 A beschreibt eine Vorrichtung mit einem Teller aus flexiblem Material, welcher an einen Schaft montiert wird. Die Druckschrift DE 1207123 A beschreibt eine Vorrichtung, bei welcher ein Endstück flächig an einen Grundkörper montiert ist. Die Veröffentlichungsschrift WO 02/090222 A1 beschreibt ein Halteelement mit Saugbohrung, insbesondere in Verbindung mit Fixierelementen. Die Veröffentlichungsschrift US 2003/0154790 A1 weist auf eine Temperaturabhängigkeit der Eigenfrequenz einer Sonotrode hin. Die Offenlegungsschrift DE 102011015973 A1 beschreibt unterschiedliche Geometrien eines schallemittierenden Endstückes. Die Druckschriften DE 20 2012 010508 U1, US 2014/238615 A1, US 2004/084995 A1, US 4 074 152 A und US 3 464 102 A beschreiben weitere bekannte Vorrichtungen mit austauschbaren Schallhorns. Es hat sich gezeigt, dass die beschriebenen Anordnungen verbessert werden können, insbesondere hinsichtlich einer Eigenfrequenz-Justage und hinsichtlich erzielbarer Genauigkeit.

Aufgabe ist, eine Sonotrode oder ein Gerät zum Untersuchen von Stoffen, insbesondere Fluiden, mittels akustischer Levitation bereitzustellen, womit Untersuchungen erleichtert oder die Genauigkeit oder Reproduzierbarkeit der Untersuchungen verbessert werden können. Die Aufgabe kann auch darin gesehen werden, den Anwendungsbereich/Einsatzbereich der Sonotrode bzw. des Gerätes zu erweitern, also ein Gerät bereitzustellen, welches möglichst universell für eine Vielzahl unterschiedlicher Untersuchungen oder Stoffe verwendbar ist. Auch besteht die Aufgabe darin, eine Vorrichtung bereitzustellen, welche sich auf besonders exakte Weise justieren lässt, und mittels welcher sich ein besonders breites Anwendungsgebiet erschließen lässt. Eine Aufgabe ist auch, die Sonotrode bzw. das Gerät so auszubilden, dass Untersuchungen/Messungen auf einfache Weise oder auf hohem professionellem Niveau reproduzierbar durchgeführt werden können. Nicht zuletzt besteht die Aufgabe darin, ein Verfahren für zumindest einige dieser Aspekte bereitzustellen.

### ZUSAMMENFASSUNG DER ERFINDUNG

Zumindest eine dieser Aufgaben wird durch eine Sonotrodenvorrichtung gemäß Anspruch 1 und ein Gerät gemäß dem nebengeordneten Vorrichtungsanspruch sowie durch ein Verfahren gemäß dem nebengeordneten Verfahrensanspruch gelöst. Die Merkmale der im Folgenden beschriebenen Ausführungsbeispiele sind miteinander kombinierbar, sofern dies nicht explizit verneint ist.

Eine Sonotrodenvorrichtung ist zum Bereitstellen von Schallwellen für Untersuchungen mittels akustischer Levitation vorgesehen und weist auf: einen Grundkörper; ein Schall-Horn zum Aussenden/Emittieren von Schallwellen, insbesondere in Richtung eines Reflektors, und eine elektrisch kontaktierbare Einrichtung zur Schallweiterleitung umfassend einen Schwingungserreger, die mit dem Grundkörper an der dem Schall-Horn gegenüberliegenden Seite verbunden ist. Erfindungsgemäß wird vorgeschlagen, dass das Schall-Horn und der Grundkörper unterschiedliche Teile sind und das Schall-Horn in einer Befestigungsstelle in einer Einbautiefe im Grundkörper montierbar ist. Mit anderen Worten: Grundkörper und Schall-Horn bilden zusammen wenigstens zwei Teile, insbesondere zwei direkt miteinander verbundene Teile und können als eine Art Montage-Kit bereitgestellt werden. Hierdurch kann eine jeweilige Sonotrode individuell eingestellt werden, insbesondere deren Eigenfrequenz. Es hat sich gezeigt, dass bereits ein Materialabtrag durch Sandpapier einen Effekt auf die Eigenfrequenz haben kann. Insbesondere bei einer erfindungsgemäßen Sonotrodenvorrichtung, die bei Niederspannung bzw. mit einer Niederspannungsquelle betrieben werden kann, ist die exakte Justage der Eigenfrequenz von hohem Nutzen. Der Anwender oder Dienstleister oder Verkäufer der Sonotrodenvorrichtung kann eine Feinjustage vornehmen, selbst wenn leichte Fertigungstoleranzen zugelassen werden müssen. Die Sonotrodenvorrichtung bzw. das Endprodukt können weitgehend unabhängig von der Güte oder Qualität der Zwischenprodukte von Lieferanten optimiert werden. Jede Sonotrode kann auch in Hinblick auf einen spezifischen Anwendungsbereich optimiert werden. Das Anpassen bzw. Optimieren der Eigenschaften der Sonotrode kann erleichtert werden.

Üblicherweise konnte bisher durch Maßnahmen am Grundkörper eine Justage erfolgen bzw. Einfluss auf die Eigenschaften der Sonotrode genommen werden. Indem nun das Schall-Horn separat ausgeführt ist, kann auch eine Feinjustage bzw. ein Feintuning an der Verbindungs- bzw. Befestigungsstelle zwischen dem Grundkörper und dem Schall-Horn erfolgen, insbesondere möglichst weit innen in einer Kavität oder Tasche. Hierzu ist es erfindungsgemäß vorgesehen, dass zwischen einem Schaft des Schall-Horns und einer Wandung der Kavität oder Tasche ein definierter Hohlraum zur akustischen Entkopplung des Schall-Horns vom Grundkörper ausgebildet ist.
Das Schall-Horn kann z.B. mit einem spezifischen Drehmoment in den Grundkörper geschraubt werden, oder die absolute Länge des Schall-Horns bzw. dessen absolute Masse kann minimal verändert werden. Wahlweise kann ein anderes Schall-Horn verwendet werden, insbesondere ohne den Grundkörper austauschen zu müssen. Auch kann die Auswahl des Materials des Schall-Horns unabhängig vom Material des Grundkörpers erfolgen.

Obgleich eine exakte Geometrie der Sonotrodenvorrichtung nicht notwendigerweise zu beachten ist, ermöglicht das separate Schall-Horn, die Geometrie und damit auch die Schall-Eigenschaften der Sonotrodenvorrichtung zumindest in geringem Maße zu variieren, so dass die Sonotrodenvorrichtung auf leichte Weise optimierbar ist.

Gerade auch weil das Schall-Horn als ein kompaktes, einfaches und bevorzugt einstückiges Bauteil ausgeführt werden kann, ist ein Feintuning mittels des Schall-Horns besonders erfolgsversprechend. Es hat sich zudem gezeigt, dass Maßnahmen in einem Bereich, in welchem der Schall emittiert wird, besonders wirkungsvoll sind.
Die Einbautiefe im Grundkörper bedingt ein nach innen Verlagern des Befestigungspunktes. Die Einbautiefe wird von einer zum Schall-Reflektor weisenden Stirnfläche des Grundkörpers gemessen (der Befestigungspunkt wird weiter weg vom Reflektor entfernt)Der Effekt ist dabei: akustische und/oder thermische Entkopplung vom Grundkörper, und effektivere oder feinfühligeres Justieren des Schall-Horns, insbesondere der Eigenfrequenz.

Das Schall-Horn kann vorteilhafterweise reversibel montierbar sein. Eine Demontage erleichtert z.B. einen Austausch des Schall-Horns. D.h., die Verbindungs- bzw. Befestigungsstelle kann sowohl für eine wiederholte (De-)Montage als auch für ein wiederholtes Nachjustieren, z.B. Nachstellen eines Einschraub-Drehmomentes, eingerichtet sein.

Die Befestigungsstelle kann einen oder mehrere Befestigungspunkte umfassen. Die Befestigungsstelle kann sich in axialer Richtung (Wellenausbreitungsrichtung) entlang eines Abschnitts erstrecken, sei es entlang eines Schaftes des Schall-Horns, sei es entlang einer Tasche oder Kupplung im Grundkörper. Die Befestigungsstelle kann in einzelnen Umfangsabschnitten und/oder umlaufend vorgesehen sein.

Ein separates Schall-Horn ermöglicht ferner eine bessere oder direktere oder einstellbare Ankoppelung an eine Einrichtung zur Schallweiterleitung. Ein Verbindungsmechanismus oder eine Kupplung zwischen diesen Bauteilen kann individuell ausgelegt werden.

Indem das Schall-Horn separat ausgeführt ist, kann auch eine Wärmeentwicklung an der Sonotrodenvorrichtung verringert werden. Es hat sich gezeigt, dass besonders effektive Maßnahmen zum Verringern der Wärmeentwicklung eine geringe Eingangsspannung und eine optimierte Geometrie der Sonotrodenvorrichtung sind. Ein separates Schall-Horn liefert hierbei Vorteile. Es hat sich gezeigt, dass ein Schaft des Schall-Horns dazu dienen kann, die Schall-Eigenschaften des Schall-Horns von jenen des Grundkörpers zu entkoppeln, was ein gezielteres Justieren ermöglicht, insbesondere in vom Grundkörper möglichst unabhängiger Weise.

In einem zweiten Schritt kann wahlweise auch ein Steuerungsprogramm bzw. eine Steuerungseinrichtung auf die mittels der Kupplung/Verbindungsstelle zwischen Grundkörper und Schall-Horn optimierte Sonotrodenvorrichtung angepasst werden. Die Anpassung der Software kann dabei auch geometrische Anpassungen berücksichtigen. Die Steuerungseinrichtung kann dabei insbesondere auch einen Frequenzgenerator bzw. Verstärker in Abhängigkeit einer bestimmten Eigenfrequenz der Sonotrode/Sonotrodenvorrichtung ansteuern. Indem mittels der Anordnung des Schall-Horns Einfluss auf die Eigenfrequenz der Sonotrodenvorrichtung genommen werden kann, ist es möglich, die Steuerungseinrichtung, die Sonotrodenvorrichtung sowie den Frequenzgenerator auf besonders exakte Weise aufeinander abzustimmen.

Das Steuerungsprogramm kann dabei z.B. bezüglich der Eigenfrequenz, insbesondere bezüglich des Anzugsdrehmoments des Schall-Horns, einer Hochdruckverschraubung bzw. einem Deckel oder Flansch der Sonotrodenvorrichtung, oder bezüglich Druck, Temperatur oder auch bezüglich äußerer Umwelteinflüsse auf die Sonotrodenvorrichtung abgestimmt sein. Diese Parameter haben Einfluss auf die Eigenfrequenz.
Die Steuerungseinrichtung kann dabei auch in Kommunikation mit einem Verstärker des Gerätes sein. Der Verstärker kann bei einer Basisfrequenz im Bereich von z.B. 50kHz betrieben werden.

Es hat sich dabei gezeigt, dass nicht nur Fluide sondern auch Kristalle, Partikel oder weitere Stoffe auf adäquate Weise mittels der erfindungsgemäßen Sonotrodenvorrichtung untersucht werden können. Die Auswahl der Fluide kann dabei sehr breit sein. Beispielsweise können auch Gasbläschen in einer Flüssigkeit untersucht werden.
Auch hat sich gezeigt, dass die erfindungsgemäße Sonotrodenvorrichtung für besonders lang andauernde Untersuchungen geeignet ist, z.B. mehrere Stunden oder sogar Tage, ohne abgeschaltet werden zu müssen.
Hierbei liefert das separate Schall-Horn, insbesondere in Verbindung mit einer Tasche/Kavität an der Kuppelstelle einen vorteilhaften Effekt. Es hat sich gezeigt, dass eine Tasche den Vorteil liefert, dass sich Schwingungen nicht so leicht auf weitere Komponenten, insbesondere ein Gehäuse, übertragen könne. Die Weiterleitung von Schwingungen auf das Schall-Horn kann dadurch effizienter gestaltet werden, insbesondere bei Hochdruck-Anwendungen. Auch durch die Geometrie des Grundkörpers oder durch die Werkstoff-Auswahl kann Einfluss auf die maximal mögliche Betriebsdauer genommen oder der Kühl-Aufwand verringert werden. Gemäß Varianten der Erfindung ist überhaupt keine Kühlung erforderlich.

Die Erfindung betrifft dabei auch Hochdruckanwendungen, z.B. im Bereich bis zu 200bar oder 1000bar. Es können auch größere Drücke realisierbar sein. Ein bestimmter Hochdruck kann z.B. mittels Dichtungen (insbesondere 0-Ringen) und/oder Magnetkupplungen realisiert werden. Der Hochdruck kann z.B. mittels C02-Gas aufgebaut werden. Die Erfindung betrifft auch einen besonders breiten Temperaturbereich, z.B. von -20°C bis weit über 180°C, z.B. bis 400°C, oder sogar bis weit über 400°C. Die Sonotrodenvorrichtung ist eingerichtet, in einem breiten Druck- und/oder Temperaturspektrum eingesetzt zu werden. Die Sonotrodenvorrichtung kann z.B. ein Temperaturspektrum von -20°C bis 180°C oder 250°C abdecken.

Bevorzugt werden Wellen über einer Frequenz von 20kHz bis hin in den Ultraschallbereich genutzt, z.B. eine beliebige Frequenz oberhalb von 20kHz, z.B. im Bereich von 40kHz (Basis-Frequenz).

Eine weitere Eigenschaft der Wellen ist die Amplitude. Die Amplitude kann in der Einheit [Vpp] angegeben werden, was für die Spannungsdifferenz zwischen zwei Spannungsspitzen steht ("peak-topeak"). Die Amplitude kann z.B. im Bereich von 50Vpp (Basis-Spannung) liegen, entsprechend einer Ausgangsspannung des Frequenzgenerators von z.B. 10Vpp, welche um einen Faktor von z.B. 5 durch den Verstärker erhöht wird. Der Frequenzgenerator kann dabei eine Niederspannungsquelle aufweisen.

Als Schall-Horn ist dabei ein Teil bzw. Element oder ein Bauteilabschnitt zu verstehen, von welchem ausgehend Schallwellen emittiert werden, also welches Schallwellen an die Umgebung abgibt, insbesondere in einem Untersuchungsraum. Das Schall-Horn kann auch als Schallwandler oder Wandlerplatte bezeichnet werden.

Wie bereits in der Patentschrift DE 199 56 336 B4 erwähnt, kann ein Schall-Horn unterschiedliche Geometrien aufweisen. Erfindungsgemäß weist das Schall-Horn an einem Ende bevorzugt die Geometrie eines Trichters auf bzw. ist trichterförmig. Am anderen Ende kann das Schall-Horn stabförmig oder in der Art eines Schaftes, insbesondere als Rundstab ausgebildet sein, so dass es auch als "pin" bezeichnet werden kann. Zwischen dem einen Ende und dem anderen Ende kann eine Verjüngung bzw. ein gleitender, stetiger Übergang oder Verlauf vorgesehen sein. Mit anderen Worten: Der Durchmesser des Schall-Horns kann zum trichterförmigen Ende hin stetig größer werden. Das Schall-Horn kann in der Art eines bei Verbrennungsmotoren vor der Einspritzkammer angeordneten Ventils mit Ventilteller aufgebaut bzw. geformt sein. Das tellerförmige Ende hat dabei die Funktion der Schall-Emission bzw. -Reflektion. Gemäß einer Variante kann das Schall-Horn am Schaft auch einen Absatz aufweisen, an welchem das Schall-Horn an der Stirnseite des Grundkörpers verspannt werden kann. Der Schaft weist vorteilhafterweise zumindest abschnittsweise denselben Durchmesser auf. Der Schaft weist vorteilhafterweise eine Zentrierung auf. Das Schall-Horn umfasst nicht notwendigerweise einen besonders langen Schaft, sondern kann auch im Wesentlichen durch eine Wandlerplatte bzw. einen Teller gebildet sein, welche(r) z.B. nur einen vergleichsweise kurzen Zapfen oder Fortsatz aufweist. Je nach Anwendungsbereich hat sich aber gezeigt, dass ein vergleichsweise langer Schaft, beispielsweise mit einer Länge mindestens entsprechend dem Durchmesser des Tellers, die Justage erleichtert werden kann. Denn ein vergleichsweise langer Schaft ermöglicht, den Fixierpunkt des Schall-Horns nach innen in den Grundkörper oder auch in Richtung eines Reflektors weg von einer Stirnseite des Grundkörpers zu verlagern. Ein vergleichsweise langer Schaft liefert insbesondere in Verbindung mit einer Tasche im Grundkörper oder im Schaft weitreichende Möglichkeiten, die Eigenfrequenz-Abstimmung sehr exakt durchzuführen, und zwar weitgehend unabhängig von einer bestimmten Ausgestaltung des Grundkörpers. Gemäß einer Variante ist der Schaft länger als die Breite des Grundkörpers.

Im Zusammenhang mit der erfindungsgemäßen Sonotrode, die vorteilhafterweise bei niedrigen Spannungen unter 100V, bevorzugt sogar unter einer Amplitude von 50Vpp eingesetzt wird, ist eine möglichst exakte Justage der Eigenfrequenz besonders zielführend. Dadurch kann eine hocheffiziente Anordnung bereitgestellt werden, die wenn überhaupt dann nur wenig Geräusche emittiert, bevorzugt geräuschlos arbeitet, und die sich kaum erwärmt, keine Kühlung erfordert, und über eine lange Betriebsdauer kontinuierlich eingesetzt werden kann. Im Vergleich zu den bisher üblichen Hochspannungen, insbesondere über 300V, können durch exakte Abstimmung der Eigenfrequenz in Verbindung mit einer Niederspannung zahlreiche Vorteile realisiert werden.

Eine niedrige Spannung bzw. eine geringe Amplitude unter 50Vpp ermöglicht auch den Kontakt durch eine Person ohne Risiko. Die Vorrichtung kann angefasst werden. Auch erfolgt kein nennenswerter Energieeintrag auf eine zu untersuchende Probe. Dies eröffnet neue Anwendungsfelder.

Bevorzugt ist das Schall-Horn aus Titan(-material), insbesondere um einen Einsatz in einem breiten Spektrum von Temperatur und Druck zu ermöglichen.

Eine Justage kann auf vergleichsweise einfache Art und Weise erfolgen, wenn das Schall-Horn einstückig ist und einen vergleichsweise langen Schaft aufweist, welcher in einer Tasche des Grundkörpers angeordnet ist. Das Schall-Horn kann auch aus mehreren Teilen bestehen, jedoch kann dies die Justage erschweren oder weitere Variablen erzeugen, die erst einmal verstanden werden müssen. Beispielsweise kann ein Teller separat vom Schaft ausgeführt sein, was weitere EinstellMöglichkeiten oder auch Vorteile bei der Montage liefern kann. Wichtig ist dabei, dass die Schnittstelle zwischen Grundkörper und Schaft auf exakte Weise einstellbar ist. Denn es hat sich gezeigt, dass zwischen Grundkörper und Schaft eine Justage besonders einflussreich bzw. effektvoll ist.

Gemäß der Erfindung weist das Schall-Horn einen Schaft mit Kupplungsmitteln auf, welcher in der Einbautiefe in der Befestigungsstelle im Grundkörper montiert ist. Dies begünstigt ein Entkoppeln. Korrespondierende Kontaktflächen begünstigen die Übertragung von Körperschall auf definierbare Weise. In der Befestigungsstelle können korrespondierende Kontaktflächen aneinander zur Anlage gebracht sein, insbesondere mit vordefinierbarer Vorspann- bzw. Kontaktkraft (Druck bzw. Flächenpressung).

Das Schall-Horn kann einstückig sein, insbesondere trichterförmig mit einem Teller und einem Schaft. Das Schall-Horn kann starr/unflexibel sein, insbesondere vollständig aus Metall oder aus wenigstens einem metallischen Werkstoff.

Gemäß einem Ausführungsbeispiel weist die Sonotrodenvorrichtung eine hochdruckbeständige Einhausung auf und ist für einen Betrieb bei Hochdruck über 200bar, insbesondere bis 1000bar eingerichtet. Ferner kann die Sonotrodenvorrichtung zum Bereitstellen der Schallwellen bei niedriger Spannung eingerichtet sein, insbesondere derart, dass die Amplitude emittierter Schallwellen unter 50Vpp bleibt. Die Sonotrodenvorrichtung kann eine Niederspannungsquelle aufweisen.

Gemäß einem Ausführungsbeispiel ist das Schall-Horn am Grundkörper zentriert, insbesondere an einem Schaft des Schall-Horns. Dies ermöglicht eine sehr exakte Ausrichtung des Schall-Homs, auch bei einem vergleichsweise langen Schaft oder einer vergleichsweise großen Einbautiefe. Bevorzugt ist die Zentrierung in der Tasche vorgesehen. Die Zentrierung kann durch die Kupplungsmittel bereitgestellt werden.

Gemäß einem Ausführungsbeispiel ist die Befestigungsstelle für form- und/oder kraftschlüssiges Befestigen eingerichtet, insbesondere für reversibles Befestigen. Dies ermöglicht unterschiedliche Varianten und bietet eine hohe Flexibilität beim Justieren. Das Schall-Horn kann z.B. mit einem vordefinierten Anzugsdrehmoment an den Grundkörper geschraubt sein. Hierfür ist es vorteilhaft, wenn am Schall-Horn Angriffsflächen für ein Werkzeug vorgesehen sind, insbesondere Schlüsselflächen für einen Gabelschlüssel, bevorzugt an einem konischen Abschnitt des Tellers. Dabei umfasst die Befestigungsstelle vorteilhafterweise auch eine Passung und/oder eine Zentrierung. Beide Maßnahmen können eine besonders exakte Ausrichtung des Schall-Horns ermöglichen.

Gemäß einem Ausführungsbeispiel weist der Grundkörper Kupplungsmittel umfassend eine Kavität oder Tasche zum Befestigen/ Ankuppeln des Schall-Horns in der Befestigungsstelle auf, insbesondere umfassend eine Kavität oder Tasche, wobei die Kupplungsmittel bevorzugt form- und/oder kraftschlüssig sind, beispielsweise ein Gewinde aufweisen, insbesondere ein Innengewinde. Alternativ oder zusätzlich kann das Schall-Horn Kupplungsmittel aufweisen, insbesondere ein korrespondierend zum Innengewinde ausgebildetes Außengewinde. Das Gewinde oder eine vergleichbare mechanische Verbindung der Kupplungsmittel kann z.B. in einer Sacklochbohrung vorgesehen sein. Die Befestigungsstelle kann durch die Bohrung definiert sein.

Die Tasche kann unterschiedliche Geometrien aufweisen, insbesondere in Abhängigkeit der Geometrie des Schaftes. Beispielsweise erstreckt sich eine Außenmantelfläche des Schaftes parallel zur Innenmantelfläche der Tasche, zumindest abschnittsweise. Die Innenmantelfläche der Tasche kann z.B. zylindrisch sein. Die Tasche kann, je nach Ausgestaltung von Grundkörper und Schall-Horn, tiefer als breit, oder auch breiter als tief sein. Ein Boden der Tasche kann breiter sein als der Durchmesser des Schaftes, was eine Entkopplung begünstigt.

Es hat sich gezeigt, dass eine Kavität oder Tasche eine akustische Entkopplung vom Grundkörper bewirken kann. Beispielsweise können Vibrationen damit besser abgedämpft werden. Die Kavität kann z.B. durch eine Bohrung bereitgestellt sein. Die Kavität kann auch mehrere Taschen oder Absätze aufweisen, die kaskadenartig aufeinanderfolgen. Ebenso kann eine Tasche auch Stufen oder Absätze aufweisen, insbesondere umlaufend. Auch kann die Kupplung zwischen Schall-Horn und Grundkörper weiter nach innen in den Grundkörper hinein verlagert werden. Hierdurch ergeben sich bei der Justage Vorteile. Die Befestigungsstelle des Schall-Horns kann nach innen versetzt werden, insbesondere mittels eines vergleichsweise langen Schaftes des Schall-Horns. Hierdurch kann Einfluss auf einen Abstand zwischen dem Schallhorn und der Einrichtung zur Schallweiterleitung genommen werden.

Die Kupplungsmittel können eine weitgehend frei wählbare Art der Verbindung/Befestigung umfassen, z.B. in der Art eines Bajonett-Mechanismus, einer Verschraubung, eines Rastmechanismus, und/oder einer Passung.

Gemäß einem Ausführungsbeispiel umfasst die Befestigungsstelle bzw. das Kupplungsmittel eine Passung, insbesondere eine Presspassung oder eine Sehrumpfpassung bzw. einen Sehrumpfsitz. Beispielsweise kann ein Durchmesser einer Außenmantelfläche des Schall-Horns in Bezug auf den Innendurchmesser einer Bohrung im Grundkörper definiert werden. Mittels einer Passung kann das Schall-Horn beispielsweise auch besonders exakt ausgerichtet werden. Eine Passung kann zusätzlich oder alternativ zu einer Zentrierung vorgesehen sein.

Gemäß einer Variante kann alternativ oder zusätzlich auch eine Tasche am Schall-Horn vorgesehen sein, insbesondere in Verbindung mit einer Innengewindebohrung. Die jeweilige Tasche kann z.B. durch eine Bohrung bereitgestellt werden. Die jeweilige Tasche kann z.B. einen Innendurchmesser ausweisen, der um den Faktor 1.2 bis 3 größer ist als der Durchmesser einer Innengewindebohrung. In Hinblick auf einen möglichst dünnen Schaft kann es vorteilhaft sein, die Tasche am Grundkörper auszubilden.

Erfindungsgemäße weist die Sonotrodenvorrichtung eine elektrisch kontaktierbare Einrichtung zur Schallweiterleitung auf, insbesondere umfassend wenigstens ein Schwingungselement bevorzugt aus Keramik, die mit dem Grundkörper verbunden ist, wobei der Grundkörper Befestigungsmittel zum Befestigen/ Ankuppeln der Einrichtung zur Schallweiterleitung aufweist, wobei die Befestigungsmittel bevorzugt form- und/oder kraftschlüssig sind. Bisher konnte allenfalls nur durch eine Justage der Einrichtung zur Schallweiterleitung (z.B. deren Befestigung am Grundkörper) Einfluss auf die Eigenschaften der Sonotrode genommen werden. Indem nun auch das Schall-Horn separat ausgeführt ist, kann eine Feinjustage bzw. ein Feintuning an mehreren Verbindungsstellen bzw. Kupplungen erfolgen. Dabei kann das Schall-Horn am Grundkörper befestigt werden, und auch die Einrichtung zur Schallweiterleitung kann am Grundkörper befestigt werden, insbesondere gegenüberliegend vom Schall-Horn an einer gegenüberliegenden Stirnseite des Grundkörpers. Wahlweise können die Einrichtung zur Schallweiterleitung und das Schall-Horn dabei auch in direktem Kontakt stehen.

Als Einrichtung zur Schallweiterleitung ist dabei eine mit einem Frequenzgenerator bzw. Verstärker in Verbindung stehende schwingfahige Baugruppe zu verstehen, welche z.B. mittels einer Schraube an den Grundkörper geschraubt wird. Die Einrichtung zur Schallweiterleitung kann als "sandwich" aufgebaut sein, d.h., mehrere Schwingungserreger aufweisen, z.B. (Keramik-)Blöcke bzw. Scheiben, insbesondere Piezokeramiken.

Die Einrichtung zur Schallweiterleitung kann z.B. mittels einer (Keramik-)Schraube am Grundkörper befestigt werden. Dabei kann z.B. auch über die Wahl des Materials einzelner Komponenten der Einrichtung zur Schallweiterleitung Einfluss auf die Eigenschaften der Sonotrodenvorrichtung genommen werden. Als Schwingungselement wird bevorzugt eine Piezokeramik verwendet, insbesondere in Form eines Keramikblocks oder einer Keramikscheibe.

Die Befestigungsmittel können einen weitgehend frei wählbaren Mechanismus umfassen, z.B. einen Bajonett-Mechanismus, eine Verschraubung, einen Rastmechanismus, eine Passung.

Ferner kann die Sonotrodenvorrichtung einen Verbindungsmechanismus zum Verbinden von Schall-Horn und der Einrichtung zur Schallweiterleitung aufweisen, wobei der Verbindungsmechanismus form- und/oder kraftschlüssig ausgeführt sein kann. Der Verbindungsmechanismus ermöglicht weitere Maßnahmen beim Feintuning. Das Schall-Horn kann z.B. in direkten Kontakt mit der Einrichtung zur Schallweiterleitung gebracht werden und/oder daran vorgespannt werden. Der Verbindungsmechanismus kann durch die beiden Teile Schall-Horn und Einrichtung zur Schallweiterleitung bereitgestellt werden. Insbesondere kann ein inneres Ende des Schall-Horns geometrisch korrespondierend zu einem inneren Ende der Einrichtung zur Schallweiterleitung ausgebildet sein. Der Verbindungsmechanismus kann unabhängig vom Grundkörper funktionieren bzw. ausgelegt sein. Beispielsweise weist der Grundkörper eine Durchgangsbohrung auf, in welcher der Verbindungsmechanismus angeordnet werden kann. Kupplungsmittel und Befestigungsmittel sind unabhängig vom Verbindungsmechanismus vorgesehen.

Weiterhin kann die Sonotrodenvorrichtung eine Kupplung zum Befestigen des Schall-Horns am/im Grundkörper und/oder an einer/der Einrichtung zur Schallweiterleitung aufweisen, wobei die Kupplung form- und/oder kraftschlüssig ist. Die Kupplung kann zum direkten Verbinden von Schall-Horn und Einrichtung zur Schallweiterleitung eingerichtet sein. Mittels der Kupplung können das Schall-Hom und die Einrichtung zur Schallweiterleitung auch gegeneinander verspannt werden. Die Kupplung kann wahlweise zwei oder drei Kupplungsstellen/-punkte aufweisen, nämlich jeweils eine Kupplungsstelle für die Einrichtung zur Schallweiterleitung und das Schall-Horn und einen Kupplungspunkt für das Positionieren der Kupplung im Grundkörper. Die Kupplung kann wahlweise im Grundkörper verankert werden, so dass die beiden Teile jeweils direkt an der Kupplung montiert werden können. An der Kupplung sind Kupplungsmittel und Befestigungsmittel vorgesehen.

Im Gegensatz zu einem Verbindungsmechanismus, der auch unabhängig vom Grundkörper bereitgestellt werden kann, ist die Kupplung in einem vordefinierten Kupplungspunkt am Grundkörper angeordnet oder vorgesehen, darin angeordnet zu werden. Die Kupplung ermöglicht also, zwei Teile in nur einem Kupplungspunkt an den Grundkörper zu kuppeln.

Gemäß einem vorteilhaften Ausführungsbeispiel ist ein Abstand zwischen einem inneren Ende des Schall-Horns und einem inneren Ende der Einrichtung zur Schallweiterleitung vordefinierbar oder einstellbar. Alternativ oder zusätzlich kann die Einbautiefe des Schall-Horns im Grundkörper oder die Einbautiefe im Schall-Horn vordefinierbar oder einstellbar sein. Alternativ oder zusätzlich kann eine Einbautiefe der Einrichtung zur Schallweiterleitung im Grundkörper vordefinierbar oder einstellbar sein. Hierdurch können Parameter der Sonotrodenvorrichtung jeweils auf flexible Weise justiert werden, insbesondere die Eigenfrequenz.

Gemäß einem Ausfuhrungsbeispiel ist ein/der Schaft des Schall-Horns durch eine Durchführung eines hochdruckbeständigen Gehäuses geführt. Gemäß einem Ausführungsbeispiel ist ein/der Schaft des Schall-Horns in einer/der Durchführung eines hochdruckbeständigen Gehäuses abgedichtet, insbesondere mittels wenigstens einer radial am Schaft angeordneten Dichtung und/oder wenigstens einer stirnseitig angeordneten, hochdruckbeständigen Dichtung. Diese Anordnung erweitert den Einsatzbereich der Vorrichtung.

Zumindest eine der zuvor genannten Aufgaben wird auch gelöst durch eine Sonotrodenvorrichtung zum Bereitstellen von Schallwellen für Untersuchungen mittels akustischer Levitation, mit einem Grundkörper; einem Schall-Horn zum Emittieren von Schallwellen in Richtung eines Reflektors; wobei das Schall-Horn und der Grundkörper unterschiedliche Teile sind und das Schall-Horn in einer Befestigungsstelle in einer Einbautiefe im Grundkörper montiert ist, wobei das Schall-Horn einen Schaft mit Kupplungsmitteln aufweist, welcher in der Einbautiefe in der Befestigungsstelle im Grundkörper montiert ist, insbesondere derart montiert, dass die Eigenfrequenz der Sonotrodenvorrichtung mittels bzw. an der Befestigungsstelle definierbar ist, wobei die Sonotrodenvorrichtung eine hochdruckbeständige Einhausung aufweist und für einen Betrieb bei Hochdruck über 200bar, insbesondere bis 1000bar eingerichtet ist, wobei der Schaft durch eine Durchführung der Einhausung geführt und darin abgedichtet ist, insbesondere mittels wenigstens einer radial am Schaft angeordneten Dichtung und/oder wenigstens einer stirnseitig angeordneten, hochdruckbeständigen Dichtung, und wobei die Sonotrodenvorrichtung zum Bereitstellen der Schallwellen bei niedriger Spannung eingerichtet ist, insbesondere derart, dass die Amplitude emittierter Schallwellen unter 50Vpp bleibt. Hierdurch ergeben sich zahlreiche der zuvor genannten Vorteile.

Zumindest eine der zuvor genannten Aufgaben wird auch gelöst durch eine Sonotrodenvorrichtung zum Bereitstellen von Schallwellen für Untersuchungen mittels akustischer Levitation, mit einem Grundkörper; einem Schall-Horn zum Emittieren von Schallwellen in Richtung eines Reflektors; wobei das Schall-Horn und der Grundkörper unterschiedliche Teile sind und das Schall-Horn in einer Befestigungsstelle in einer Einbautiefe im Grundkörper montiert ist, wobei das Schall-Horn einen Schaft mit Kupplungsmitteln aufweist, welcher in der Einbautiefe in der Befestigungsstelle im Grundkörper montiert ist, wobei die Befestigungsstelle für form- und/oder kraftschlüssiges Befestigen eingerichtet ist, wobei der Grundkörper oder der Schaft Kupplungsmittel umfassend eine Kavität oder Tasche zum Ankuppeln des Schall-Horns in der Befestigungsstelle aufweist, wobei die Einbautiefe des Schall-Horns im Grundkörper oder die Einbautiefe im Schall-Horn einstellbar ist, insbesondere derart einstellbar dass die Eigenfrequenz der Sonotrodenvorrichtung mittels bzw. an der Befestigungsstelle definierbar ist. Hierdurch ergeben sich zahlreiche der zuvor genannten Vorteile.

Zumindest eine der zuvor genannten Aufgaben wird wie erwähnt auch durch ein Gerät gemäß dem entsprechenden unabhängigen Anspruch gelöst, insbesondere zum Untersuchen von Stoffen mittels akustischer Levitation, wobei das Gerät wenigstens eine erfindungsgemäße Sonotrodenvorrichtung aufweist und für einen Betrieb bei Hochdruck bis über 200bar und/oder bei Niederspannungs-Schwingungsamplituden, insbesondere unter 50Vpp, eingerichtet ist. Das Gerät kann allgemein eingerichtet sein zum Untersuchen und/oder Fixieren von Stoffen, Proben oder Gegenständen, insbesondere mittels akustischer Levitation. Das Gerät kann für Untersuchungen sowohl im Überdruck- als auch im Unterdruckbereich geeignet sein.

Zumindest eine der zuvor genannten Aufgaben wird auch durch ein Gerät mit wenigstens einer Sonotrode zum Untersuchen von Stoffen mittels akustischer Levitation, insbesondere mit wenigstens einer erfindungsgemäßen Sonotrodenvorrichtung gelöst, wobei das Gerät eine Steuerungseinrichtung aufweist, welche eingerichtet ist, die Sonotrode/Sonotrodenvorrichtung und/oder einen Frequenzgenerator und/oder Verstärker des Gerätes wahlweise manuell durch einen Benutzer geführt oder automatisiert mittels Autopilot anzusteuern, insbesondere in Abhängigkeit von Druck- und/oder Temperaturmesswerten.

Bevorzugt ist die Steuerungseinrichtung eingerichtet, zwischen Autopilot und manueller Führung umzuschalten. Bevorzugt weist das Gerät hierzu eine audiovisuelle Eingabemaske auf, z.B. einen Touchscreen. Beispielsweise ist die Steuerungseinrichtung eingerichtet, die Frequenz und/oder Amplitude anzupassen oder eine manuell vom Bediener vorgegebene Frequenz- und/oder Amplitudenänderung zu realisieren.

Gemäß einem vorteilhaften Ausführungsbeispiel ist die Steuerungseinrichtung des Geräts auf wenigstens einen Parameter, insbesondere die Eigenfrequenz der Sonotrode/Sonotrodenvorrichtung, angepasst, insbesondere indem die Steuerungseinrichtung auf eine/die Befestigungsstelle oder die Einbautiefe am Grundkörper der Sonotrode bzw. Sonotrodenvorrichtung angepasst ist. Mit anderen Worten: Die Steuerungseinrichtung kann den Frequenzgenerator bzw. Verstärker in Abhängigkeit davon ansteuern, wie/wo das Schall-Horn am Grundkörper befestigt ist. Die Steuerungseinrichtung kann die Eigenfrequenz einstellen, insbesondere indem diese basierend auf Druck- und/oder Temperaturmesswerten berechnet wird. Die Sonotrodenvorrichtung kann zuvor in Hinblick auf bestimmte Druck- und/oder Temperaturbedingungen eingestellt bzw. feinjustiert werden.

Dabei kann eine direkte Abhängigkeit zwischen der Sonotrodenvorrichtung und der Steuerungseinrichtung bzw. deren Software bestehen. Basierend auf der Justage der Sonotrodenvorrichtung kann eine Funktion bzw. Abhängigkeit ermittelt werden, basierend auf welcher die Eigenfrequenz berechnet und den schallerzeugenden Komponenten als Arbeits- oder Betriebs-Frequenz vorgegeben werden kann.

Ferner kann das Gerät bevorzugt auch eine Druckmesseinrichtung und/oder eine Temperaturmesseinrichtung aufweisen, welche jeweils Messwerte innerhalb der Einhausung erfassen, wobei die jeweilige Messeinrichtung bevorzugt in Kommunikation mit einer/der Steuerungseinrichtung des Gerätes steht. Dieser Aufbau ermöglicht eine exakte Ansteuerung der Sonotrodenvorrichtung in Abhängigkeit von einer Vielzahl unterschiedlicher Parameter/Messwerte.

Gemäß einem vorteilhaften Ausführungsbeispiel ist das Gerät eingerichtet, die Sonotrodenvorrichtung kühlenergiefrei ohne aktive Kühlung zu betreiben, insbesondere über einen Zeitraum von wenigstens mehreren Stunden, beispielsweise wenigstens drei oder fünf Stunden. Der komplette Verzicht auf Kühlmittel oder aktives Einbringen von Kühlleistung hat nicht nur energetische Vorteile, sondern ermöglicht auch hohe Genauigkeit der Untersuchungen sowie einen einfachen Aufbau, insbesondere bei einer Hochdruckzelle. Die Sonotrodenvorrichtung kann derart betrieben werden, insbesondere mittels der Steuerungseinrichtung basierend auf Temperaturmesswerten, dass die Sonotrodenvorrichtung ohne Kühlen in einem Temperaturgleichgewicht arbeitet und ein Kühlen nicht erforderlich ist. Dies erhöht nicht zuletzt die Betriebssicherheit. Unzureichende Kühlung kann demnach auch nicht zum Abbruch eines Versuches führen. Anders ausgedrückt: Die erfindungsgemäße Sonotrodenvorrichtung ist extrem robust, wartungsarm und zweckdienlich auch für langwierige Untersuchungen mit hohen Anforderungen an die Genauigkeit.

Zumindest eine der zuvor genannten Aufgaben wird wie erwähnt auch durch ein Verfahren zum Ansteuern einer Sonotrode, insbesondere einer erfindungsgemäßen Sonotrodenvorrichtung zum Untersuchen von Stoffen mittels akustischer Levitation gemäß dem entsprechenden unabhängigen Anspruch gelöst, wobei die Sonotrode/Sonotrodenvorrichtung in Abhängigkeit von ihrer Eigenfrequenz mit einer Frequenz beaufschlagt wird, wobei Sonotrodenvorrichtung bei Hochdruck, insbesondere bis über 200bar, und/oder bei Niederspannungs-Schwingungsamplituden, insbesondere unter 50Vpp betrieben wird, wobei die Frequenz bevorzugt basierend auf Ist-Temperaturwerten und/oder Ist-Druckwerten vorgegeben wird. Die Temperatur- und Druckwerte können einer Steuerungseinrichtung vorgegeben werden, welche daraus basierend auf der Eigenfrequenz der Sonotrode die Frequenz bestimmt, mit welcher der Frequenzgenerator die Sonotrode beaufschlagen soll.

Eine Steuerungseinrichtung im Sinne der Erfindung kann eingerichtet sein, die Sonotrode/Sonotrodenvorrichtung in Abhängigkeit von ihrer Eigenfrequenz sowie von Ist-Temperaturwerten und/oder Ist-Druckwerten im Bereich der Sonotrode/Sonotrodenvorrichtung mit einer Frequenz zu beaufschlagen, insbesondere bei Hochdruck über 200bar und/oder bei Schwingungsamplituden unter 50Vpp.

Bevorzugt steht die Steuerungseinrichtung auch in Kommunikation mit dem Reflektor oder einer weiteren Sonotrodenvorrichtung, insbesondere um einen Abstand zwischen Reflektor und Schall-Horn steuern/regeln zu können. Der Reflektor kann verschiebbar sein, um den Abstand zur Sonotrodenvorrichtung anpassen zu können und die Anordnung bezüglich der stehenden Welle bzw. der vorgegebenen Wellenlänge einzustellen oder eine Art Feintuning vorzunehmen. Die Intensität des Schallfeldes kann eingestellt werden. Insbesondere kann dadurch die Form des schwebend im Wellenfeld gehaltenen Stoffes/Fluids verändert werden.

Zumindest eine der zuvor genannten Aufgaben wird auch durch die Verwendung einer Sonotrode, insbesondere einer erfindungsgemäßen Sonotrodenvorrichtung, zum Untersuchen von Stoffen mittels akustischer Levitation gelöst, wobei die Sonotrode/Sonotrodenvorrichtung eine Eigenfrequenz aufweist, welche durch die Art einer Befestigung und/oder durch die Stelle der Befestigung eines Schall-Horns der Sonotrode/Sonotrodenvorrichtung an einem Grundkörper der Sonotrode/Sonotrodenvorrichtung definiert ist.

Zumindest eine der zuvor genannten Aufgaben wird auch durch die Verwendung einer Sonotrode, insbesondere einer erfindungsgemäßen Sonotrodenvorrichtung, in einem Gerät zum Untersuchen von Stoffen mittels akustischer Levitation, wobei die Sonotrode/Sonotrodenvorrichtung bei einer Niederspannung betrieben wird, insbesondere bei unter 50Vpp für die Spannungsgröße, welche eine Amplitude der erzeugten akustischen Welle beschreibt.

Zumindest eine der zuvor genannten Aufgaben wird auch durch die Verwendung einer Sonotrode, insbesondere einer erfindungsgemäßen Sonotrodenvorrichtung, in einem Gerät zum Untersuchen von Stoffen mittels akustischer Levitation gelöst, wobei ein Schaft eines Schall-Horns der Sonotrode/Sonotrodenvorrichtung mit einem vordefinierten Anzugsdrehmoment in einer Tasche in vordefinierbarer Einbautiefe an einen Grundkörper der Sonotrode/Sonotrodenvorrichtung gekuppelt ist. Dies ermöglicht eine Einflussnahme auf die Eigenfrequenz der Sonotrode.

Zumindest eine der zuvor genannten Aufgaben wird auch durch die Verwendung einer Sonotrode, insbesondere einer erfindungsgemäßen Sonotrodenvorrichtung, in einem Gerät zum Untersuchen von Stoffen mittels akustischer Levitation gelöst, wobei ein Schall-Horn der Sonotrode/Sonotrodenvorrichtung, insbesondere ein Schaft des Schall-Horns, durch eine Wandung des Gerätes geführt ist und in einem Untersuchungsraum separat von einem Grundkörper der Sonotrode/ Sonotrodenvorrichtung angeordnet und in Bezug auf den Grundkörper abgedichtet bzw. schallisoliert ist, und wobei die Sonotrodenvorrichtung (10) bei Hochdruck über 200bar und/oder bei Schwingungsamplituden unter 50Vpp betrieben wird.

Zumindest eine der zuvor genannten Aufgaben wird auch durch die Verwendung einer Sonotrode, insbesondere einer erfindungsgemäßen Sonotrodenvorrichtung, in einem Gerät zum Untersuchen von Stoffen mittels akustischer Levitation gelöst, wobei die Sonotrode/Sonotrodenvorrichtung von einer Steuerungseinrichtung in Abhängigkeit von ihrer Eigenfrequenz angesteuert wird.

Zumindest eine der zuvor genannten Aufgaben wird auch durch die Verwendung einer Steuerungseinrichtung zum Ansteuern einer Sonotrode, insbesondere einer erfindungsgemäßen Sonotrodenvorrichtung gelöst, wobei die Steuerungseinrichtung individuell auf wenigstens einen Parameter der Sonotrode/Sonotrodenvorrichtung angepasst wird, insbesondere auf deren Eigenfrequenz.

Zumindest eine der zuvor genannten Aufgaben wird auch durch ein Verfahren zum Herstellen bzw. Bereitstellen einer Sonotrode, insbesondere einer erfindungsgemäßen Sonotrodenvorrichtung, gemäß dem entsprechenden unabhängigen Anspruch gelöst, wobei ein Schaft eines Schall-Horns in einer Tasche in vordefinierter Einbautiefe oder im Schaft an einem Grundkörper der Sonotrode/Sonotrodenvorrichtung befestigt wird, wobei durch das Befestigen die Eigenfrequenz der Sonotrode/Sonotrodenvorrichtung justiert bzw. definiert wird. Das Schall-Horn wird bevorzugt separat am Grundkörper unabhängig von weiteren Komponenten der Sonotrode befestigt. Das Schall-Horn kann z.B. manuell oder automatisiert mit einem vorgegebenen Anzugsdrehmoment an den Grundkörper geschraubt werden. Wahlweise kann das Schall-Horn zusammen mit einer Einrichtung zur Schallweiterleitung am Grundkörper befestigt, insbesondere verspannt werden.

Zusammenfassung: Bei der Untersuchung von Stoffen basierend auf akustischer Levitation werden Sonotroden eingesetzt. Um ein reproduzierbares Messergebnis zu erhalten oder die Einsatzmöglichkeiten solcher Geräte zu erweitern, muss die jeweilige Sonotrode einer ganzen Reihe von Anforderungen gerecht werden. Besonders wichtig sind eine exakte Abstimmung der Frequenz und ein sauberes Zusammenwirken zwischen Sonotrode und Frequenzgenerator. Die vorliegende Erfindung schlägt vor, dass ein Schall-Horn und ein Grundkörper der Sonotrode als unterschiedliche Teile bereitgestellt werden und das Schall-Horn dabei auf bestimmte Art und Weise im Grundkörper montierbar ist, insbesondere für einen Betrieb bei niedriger Spannung derart, dass die Amplitude unter 50Vpp bleibt. Dabei kann Wärmebildung vermieden werden, indem der Aufbau der Sonotrode so gewählt wird, dass die Betriebsspannung bei einem vergleichsweise niedrigen maximalen Niederspannungs-Wert liegt, z.B. maximal 50Vpp. Ferner betrifft die vorliegende Erfindung ein Steuerungs- oder Herstellungsverfahren für eine solche Sonotrodenvorrichtung. Dabei ist es jeweils möglich, den Einsatzbereich zu erweitern und die Reproduzierbarkeit oder Güte der Messergebnisse zu verbessern.

### KURZE BESCHREIBUNG DER FIGUREN

In den nachfolgenden Zeichnungsfiguren wird die Erfindung noch näher beschrieben, wobei für Bezugszeichen, die nicht explizit in einer jeweiligen Zeichnungsfigur beschrieben werden, auf die anderen Zeichnungsfiguren verwiesen wird. Es zeigen:
Figur 1 in einer teilgeschnittenen Seitenansicht in schematischer Darstellung eine Sonotrode/Sonotrodenvorrichtung gemäß einem Ausführungsbeispiel der Erfindung;
Figur 2 in einer teilgeschnittenen Seitenansicht in schematischer Darstellung eine Sonotrode/Sonotrodenvorrichtung gemäß einem weiteren Ausführungsbeispiel der Erfindung;
Figur 3 in einer teilgeschnittenen Seitenansicht in schematischer Darstellung eine Sonotrode/Sonotrodenvorrichtung gemäß einem weiteren Ausführungsbeispiel der Erfindung;
Figur 4 in schematischer Darstellung ein Gerät zum Untersuchen von Stoffen mittels akustischer Levitation gemäß einem Ausführungsbeispiel der Erfindung;
Figur 5 in teilgeschnittener Seitenansicht in schematischer Darstellung eine Sonotrode/Sonotrodenvorrichtung gemäß einem nicht erfindungsgemäßen Ausführungsbeispiel;
Figuren 6A, 6B jeweils in geschnittener Seitenansicht in schematischer Darstellung eine Sonotrode/Sonotrodenvorrichtung gemäß einem der Ausführungsbeispiele der Erfindung jeweils an einem Gehäuse bzw. einer Hochdrucksichtzelle montiert;
Figur 6C eine Sonotrode/Sonotrodenvorrichtung gemäß einem nicht erfindungsgemäßen Ausführungsbeispiel; und
Figur 7 in schematisierter Form eine Übersicht zu einer Benutzerführung bzw. zu Steuerungs- oder Einstellschritten eines Geräts bzw. einer Steuerungseinrichtung gemäß einem Ausführungsbeispiel der Erfindung.

### DETAILLIERTE BESCHREIBUNG DER FIGUREN

In der Fig. **1** ist eine Sonotrodenvorrichtung 10 mit einem Grundkörper **11,** insbesondere einer ersten Endmasse, mit einer (zweiten) Endmasse 17, einer Einrichtung zur Schallweiterleitung 12 mit einer ersten Elektrode 12.7 und einer zweiten Elektrode 12.8 und mit einem Schall-Hom 13 dargestellt. Das Horn 13 besteht bevorzugt aus Metall. Die beiden Elektroden kontaktieren jeweils ein Schwingungselement 12.1, 12.2, insbesondere eine Piezokeramik. Die jeweilige elektrische Kontaktierung 12.4 kann an Stirnseiten erfolgen. Die Anzahl der Elektroden bzw. Schwingungselemente ist variabel. Befestigungsmittel 12.3, insbesondere eine Schraube mit Außengewinde, fixieren diese Komponenten in der Art eines Sandwich am Grundkörper 11. Das/die Befestigungsmittel 12.3 kann/können die fünf in Reihe angeordneten Komponenten 12.1, 12.2, 12.7, 12.8, 17 an den Grundkörper 11 spannen.

In der Fig. 1 ist die Sonotrodenvorrichtung 10 in vertikaler Richtung ausgerichtet dargestellt. Im Betrieb kann die Sonotrodenvorrichtung 10 auch um 90° gedreht in horizontaler Richtung ausgerichtet sein (Fig. 3).

Der Grundkörper 11 weist wenigstens ein Kupplungsmittel bzw. Kupplungselement 11.1 für das Schall-Horn auf. Im dargestellten Beispiel umfasst das Kupplungsmittel ein Innengewinde. Ferner weist der Grundkörper 11 an einer ersten Stirnseite 11. 3 eine Kavität oder Tasche 11. 7 auf, an welcher die Kupplungsmittel 11.1 ausgebildet sind oder von welcher sich die Kupplungsmittel 11.1 aus in Richtung der Einrichtung zur Schallweiterleitung 12 erstrecken, insbesondere parallel zu den Befestigungsmitteln 12.3 oder längs derselben geometrischen Achse. Die Tasche 11.7 hat z.B. einen positiven Effekt auf die Wärmeentwicklung der Sonotrodenvorrichtung.

Das Schall-Horn 13 weist korrespondierende Kupplungsmittel 13.1 auf, insbesondere umfassend ein Außengewinde, die an einem Schaft 13.5 vorgesehen sind, insbesondere am Ende des Schaftes. Die Kupplungsmittel 13.1 können eine Zentrierung 13.Sb umfassen, insbesondere eine Passung zusätzlich zu einer Verschraubung. Die Position der Zentrierung 13.5b kann von der gezeigten Anordnung abweichen, insbesondere wenn mittels der Zentrierung auch Einfluss auf die Einbautiefen genommen werden soll, bzw. Einfluss auf die Stelle, an welcher Körperschall vom Grundkörper auf das Schallhorn übertragen wird. Eine solche Zentrierung ist zwar nur in Fig. 1 angedeutet, kann auch bei den Schall-Hörnern gemäß der weiteren Ausführungsbeispiele vorgesehen sein. Eine an einem äußeren Rand der Tasche 11. 7 angeordnete Zentrierung ermöglicht eine besonders exakte Ausrichtung des Schaftes 13.5. An einem freien Ende weist das Schall-Horn 13 einen Teller 13.7 auf. Vom Teller 13.7 können Schallwellen emittiert und reflektiert werden.

Gegenüberliegend vom Schall-Horn 13 weist der Grundkörper 11 Befestigungsmittel 11.2 für die Einrichtung zur Schallweiterleitung auf, insbesondere umfassend ein Innengewinde. Die Befestigungsmittel 11.2 sind bevorzugt längs derselben geometrischen Achse wie die Kupplungsmittel 11.1 angeordnet, oder zumindest parallel dazu. Der Schaft ist mit einer Einbautiefe x2 (Fig. 3, 5) in der Befestigungsstelle P2 im Grundkörper montiert.

Das erste Schwingungselement 12.1 kommt an einer zweiten Stirnseite 11.4 des Grundkörpers 11 zur Anlage. Das Befestigungsmittel 12.3 kommt an einer Stirnseite 17.4 der zweiten Endmasse 17 zur Anlage. Die zweite Endmasse 17 weist eine Durchgangsbohrung 17.6 auf, durch welche das Befestigungsmittel 12.3 hindurchgeführt ist. Gemäß einer Variante ist ein mit dem Befestigungsmittel 12.3 korrespondierendes Innengewinde nur am Grundkörper 11 ausgebildet.

Das separate Schall-Horn 13 kann nun auf unterschiedliche Art und Weise am Grundkörper 11 befestigt werden, insbesondere ohne die Befestigung der Einrichtung zur Schallweiterleitung abändern zu müssen. Hierbei können auch jeweils besonders geeignete form- und/oder kraftschlüssige Kupplungsmittel 11.1 spezifisch ausgebildet sein. Beispielsweise kann der Abstand zwischen dem Teller 13. 7 und der Stirnfläche 11. 3 eingestellt werden.

In Fig. 2 ist eine Variante gezeigt, bei welcher das Horn 13 auch direkt mit dem Befestigungsmittel 12.3 verbunden ist. Hierbei weist der Grundkörper 11 eine Durchgangsbohrung 11.6 auf, durch welche das Befestigungsmittel 12.3 hindurchgeführt ist. Ein Verbindungsmechanismus 15 für eine Verbindung des Horns 13 und der Einrichtung zur Schallweiterleitung 12 bzw. des Befestigungsmittels 12.3 stellt sicher, dass diese Komponenten schwingungstechnisch direkt aneinandergekoppelt werden können. Das/die Befestigungsmittel 12.3 kann/können die fünf in Reihe angeordneten Komponenten 12.1, 12.2, 12,7, 12.8, 17 an den Grundkörper 11 spannen und dabei auch das Horn 13 mit dem Grundkörper 11 bzw. der Einrichtung zur Schallweiterleitung 12 verspannen. Der Verbindungsmechanismus 15 kann z.B. eine Innengewindebohrung im Schaft 13.5 umfassen, welche korrespondierend zu einem Außengewinde des Befestigungsmittels 12.3 ausgebildet ist. Das Befestigungsmittel 12.3 muss dabei nicht notwendigerweise direkt mit dem Grundkörper 11 zusammenwirken.

Am Beispiel der Fig. 2 ist auch eine Passung 13.5d gezeigt, die an einem Abschnitt des Schaftes 13.5 ausgebildet ist. Die angedeutete Position kann auch variieren. Eine solche Passung ist zwar nur in Fig. 2 angedeutet, kann auch bei den Schall-Hörnern gemäß der weiteren Ausführungsbeispiele vorgesehen sein.

In Fig. 3 ist eine Variante gezeigt, bei welcher ein/das Schall-Hom 13 in einer Befestigungsstelle P2 bzw. wenigstens einem Montagepunkt am Grundkörper 11 befestigt ist, wobei die Position des Schall-Horns 13 an der Befestigungsstelle P2 justierbar ist, beispielsweise durch ein vordefiniertes Anzugsdrehmoment. Der Schaft 13 .5 kann zusammen mit den Kupplungsmitteln 11.1 eine Passung bilden, zumindest abschnittsweise. Die Kupplungsmittel 11.1 können eine Passung sicherstellen oder sind z.B. für eine Presspassung eingerichtet. Ein inneres Ende 13 .5a des Schall-Horns ist in einer Montagetiefe/Einbautiefe x2 angeordnet, insbesondere gemessen von der korrespondierenden Stirnseite 11.3 bis zum inneren Ende 13 .5a. Die Einbautiefe x2 kann unabhängig von den Abmessungen der Tasche definiert werden. Gemäß einer Variante kann die Einbautiefe x2 der Tiefe der Tasche 11.7 entsprechen. In der in Fig. 3 gezeigten Anordnung kann das Schall-Horn noch weiter in den Grundkörper geschoben werden, bis korrespondierende stirnseitige Kontaktflächen 11. la, 13 .5a aneinander zur Anlage gebracht sind. Das innere Ende des Schall-Homs ist in einem Abstand xl von einem inneren Ende der Einrichtung zur Schallweiterleitung 12 bzw. den Befestigungsmitteln 12.3 angeordnet. Die Einbautiefe x2 und dabei wahlweise auch der Abstand xl kann variiert werden, insbesondere manuell. Die Einrichtung zur Schallweiterleitung 12 ist in einer Befestigungsstelle P1 bzw. einem Montagepunkt am Grundkörper 11 befestigt. Ein inneres Ende der Einrichtung zur Schallweiterleitung 12 bzw. des Befestigungsmittels 12.3 ist in einer Montagetiefe/Einbautiefe x3 angeordnet, insbesondere gemessen von der korrespondierenden Stirnseite 11.4.

Die in der Fig. 3 gezeigte Variante kann mit den Merkmalen der in den Figuren 1 und 2 gezeigten Varianten kombiniert werden. Insbesondere kann wahlweise auch ein Verbindungsmechanismus 15 oder eine Kupplung vorgesehen sein.

Fig. 4 zeigt ein Gerät 100 zum Untersuchen von Stoffen mittels akustischer Levitation, welches einen Frequenzgenerator 101, einen Reflektor 102, eine bevorzugt hochdruckbeständige und/oder thermisch isolierte Einhausung 103 bzw. ein entsprechendes Gehäuse, eine/die Sonotrodenvorrichtung 10 sowie wenigstens eine Temperaturmesseinrichtung 30 und wenigstens eine Druckmesseinrichtung 40 und ferner eine damit verbundene Steuerungseinrichtung 50 umfasst. Innerhalb der Einhausung 103 wird zwischen der Sonotrodenvorrichtung 10 und dem Reflektor 102 ein Wellenfeld W erzeugt. Die Steuerungseinrichtung 50 kann dabei mit den Messeinrichtungen 30, 40 der Sonotrodenvorrichtung 10, dem Reflektor 102 und/oder dem Frequenzgenerator 101 kommunizieren. Ein Bedienpanel 60 mit optischer oder opto-akustischer Eingabemaske bzw. Display/Touchscreen ist zugänglich für einen Benutzer an einer Außenseite des Gerätes 100 angeordnet.

Ferner sind erste und zweite Dichtungen bzw. Dichtungssysteme 105, 107 angedeutet. Die Dichtungen ermöglichen einen hochdruckkompatiblen Aufbau. Die Dichtungen können z.B. für eine Druckdifferenz im Bereich von 200bar oder 1000bar eingerichtet sein. Dabei können die Dichtungen auch eine Schallisolation einzelner Bauteile jeweils in Bezug zueinander bewirken. Ein erstes Dichtungssystem 105 kann dabei z.B. die Abdichtung einzelner Komponenten der Sonotrodenvorrichtung 10 bzw. der Einhausung 103 betreffen, und ein zweites Dichtungssystem 107 kann z.B. die Abdichtung einzelner Messeinrichtungen 30, 40 betreffen. Jedes Dichtungssystem kann einen oder mehrere 0-Ringe umfassen. Dichtungen in Form von 0-Ringen können dabei auch eine schalldämpfende Funktion erfüllen. Die Anordnung der Dichtungen/Dichtungssysteme ist nur exemplarisch angedeutet und kann davon abweichen. Beispielsweise können Dichtungen auch direkt an der Sonotrodenvorrichtung 10 vorgesehen sein.

In Fig. 5 ist eine Sonotrodenvorrichtung 10 mit einem Grundkörper 11 gezeigt, welcher an einer zum Reflektor (nicht dargestellt) weisenden Stirnseite 11.3 einen Zapfen 11.8 aufweist. Der Zapfen 11.8 kann Bestandteil von Kupplungsmitteln 11.1 sein oder diese bereitstellen. Die Kupplungsmittel 11.1 umfassen in diesem Fall ein Außengewinde, welches am Zapfen 11.8 ausgebildet ist. Das Schall-Horn 13 weist eine geometrisch korrespondierend zum Zapfen 11.8 ausgebildete Kavität 13 .8 auf. Kupplungsmittel 13 .1 des Schall-Horns 13 sind in dieser Kavität 13.8 ausgebildet und umfassen ein Innengewinde. Wahlweise können abweichend vom Gewinde alternative Arten der form-und/oder kraftschlüssigen Kupplung vorgesehen sein. Wahlweise kann zusätzlich auch noch eine Tasche am Schall-Horn vorgesehen sein, die z.B. einen Innendurchmesser ausweist, der um den Faktor 1.2 bis 2 größer ist als der Durchmesser der Kavität 13.8. Kavität und Tasche können dann an einem Absatz ineinander übergehen. Wie auch in Fig. 6C angedeutet, kann die Befestigung z.B. ausschließlich an einem Boden der Kavität 13. 8 erfolgen. Der Schaft ist in der Einbautiefe x2 in der Befestigungsstelle P2 am Grundkörper montiert.

In den Fig. 6A, 6B und 6C sind einige mögliche Varianten für die Art der Montage einer erfindungsgemäßen Sonotrodenvorrichtung angedeutet. Da das Schall-Horn 13 separat vom Grundkörper **11** ausgeführt ist, kann die Montage auf besonders flexible Weise erfolgen.

Beispielsweise kann das Schall-Horn 13 mit dem Grundkörper**11** an einer Gehäusewandung verspannt werden, z.B. an einer Wandung einer Hochdrucksichtzelle (Fig. 6A,6C). Wahlweise kann der Schaft 13.5 des Schall-Horns 13 auch durch die Wandung hindurchgeführt sein, ohne verspannt zu werden (Fig. 6B).

Im Detail zeigt Fig. 6A ein Schall-Horn 13 mit einem vorderen Teller 13.7a und einem hinteren Teller oder Absatz 13.7b, wobei der hintere Teller 13.7b in der Art eines Absatzes an der Außenseite des Gehäuses 103angepresst/vorgespannt werden kann. Ebenso kann die Stirnseite 11.3 des Grundkörpers **11** an einer Innenseite des Gehäuses 103 vorgespannt werden. Der Grundkörper **11** kann dabei außerhalb von einer Untersuchungskammer angeordnet werden. Zwischen der Sonotrodenvorrichtung 10 und der Wandung sind zwei Arten von Dichtungen 105, 107 vorgesehen, wobei beide Arten z.B. als 0-Ring-Dichtungen ausgeführt sein können. Am Schaft 13.5 ist eine Dichtung 105 angeordnet, welche den Schaft 13.5 in der Öffnung der Wandung zentrieren kann (insbesondere wahlweise auch zusätzlich zu einer in der Befestigungsstelle P2 bereitgestellten Zentrierung) und das Horn 13 akustisch von der Wandung entkoppeln kann. An den Stirnseiten ist jeweils eine Dichtung 107 angeordnet, welche einer vergleichsweise großen Vorspann-/Druckkraft standhalten kann. Dabei kann die Sonotrodenvorrichtung 10 in einem vordefinierbaren Winkel relativ zur Wandung angeordnet und dadurch ausgerichtet werden. Die jeweilige Dichtung kann z.B. an einem nicht näher dargestellten Absatz oder in einer Nut angeordnet sein. Auch mittels diesem Dichtungssystem 107 kann eine akustische Entkopplung bewirkt werden. Die Stirnseite 11.3 und die zum Grundkörper 11 weisende Seite des hinteren Tellers 13.7b können dabei parallel zueinander ausgerichtet sein, was eine Montage des Horns 13 in unterschiedlichen Drehpositionen ermöglicht.

Das in Fig. 6B gezeigte Schall-Horn 13 ist durch eine Durchführung 103.1 geführt, in welcher eine in einer Nut gehaltene 0-Ring-Dichtung 105 angeordnet ist. Weitere Dichtungen sind nicht notwendigerweise erforderlich. Die Dichtung 105 kommt am Schaft 13.5 zur Anlage, wobei der Schaft 13.5 z.B. einen Absatz, eine Nut und/oder eine entsprechende Dichtfläche zur Anordnung der Dichtung 105 aufweist. Der nicht näher dargestellte Grundkörper muss nicht an der Wandung , sondern kann an einem anderen Teil des Gehäuses befestigt werden. Die in Fig. 6B gezeigte Anordnung ermöglicht eine besonders gute akustische Entkopplung des Horns 13 vom Gehäuse, selbst wenn das Horn z.B. in einer Hochdrucksichtzelle angeordnet werden muss. Die Abdichtung bzw. akustische Entkoppelung können mittels einer einzigen Dichtung erfolgen. Dies ermöglicht nicht zuletzt eine Montage/Justage auf einfache bzw. flexible Weise.

Fig. 6C zeigt eine vorgespannt montierte Sonotrodenvorrichtung 10 mit einem Zapfen 11.8, beispielsweise gemäß der Fig. 5. Der Zapfen 11,8 kann also auch deutlich länger sein als die korrespondierende Kavität oder Tasche 13. 8, wobei die Kupplungsmittel **11.1** bevorzugt nur in einem vorderen Bereich des Zapfens vorgesehen sind. In einem mittleren bzw. hinteren Bereich des Zapfens ist z.B. ein Absatz, eine Nut und/oder eine entsprechende Dichtfläche zur Anordnung der Dichtung 105 vorgesehen. Mit anderen Worten: Der Zapfen 11.8 ist eingerichtet, sowohl eine Kuppelfunktion als auch eine Dichtfunktion sicherzustellen. Die stirnseitig anliegenden Dichtungen 107 können größere Abmessungen, insbesondere einen größeren Durchmesser als die Dichtung 105 aufweisen, insbesondere um Druck-/Vorspannkräfte aufnehmen und/oder eine Dichtwirkung auf möglichst exakte Weise einstellen zu können. Fig. 7 zeigt ein Ablaufdiagramm für eine beispielhafte Menüführung bei einer Steuerung einer erfindungsgemäßen Sonotrode. Einzelne Schritte eines Start-Vorgangs eines erfindungsgemäßen Gerätes für Untersuchungen mittels akustischer Levitation sind durch eine Strichlinie als Startverfahren umfassend die Schritte S **1** bis S4 angedeutet. Im Schritt S **1** schaltet ein Benutzer das Gerät ein. Im Schritt S2 stellt sich das Gerät in den standby-Modus. Im Schritt S3 wird ein PC eingeschaltet. Im Schritt S4 wird eine Untersuchungssoftware gestartet.

Nach dem Einschalten des Gerätes wird dem Benutzer ein hier beispielhaft beschriebenes Menü z.B. umfassend die folgenden Optionen 01 bis 06 angezeigt: 01 VIDEO UPLOAD, 02 LIVE METERING, 03 TUTORIAL, 04 SETTINGS, 05 QUIT, 06 ABOUT. Ausgehend von dieser Eingabemaske können unterschiedliche Benutzeranweisungen vorgenommen werden. Dabei kann auch eine Bedienung hinsichtlich der Untersuchung und Messung von physikalischen Stoffdaten erfolgen, insbesondere über einen oder mehrere Menüpunkte.

Der Benutzer/user kann dann z.B. eine Messung (LIVE METERING) starten (Schritt S5) und dabei auswählen (Schritt S6), ob die Steuerung automatisch im Autopilot-Modus (Auswahlpunkt Cla) oder manuell (Auswahlpunkt Clb) erfolgen soll, insbesondere auch während des Betriebes (Auswahlpunkt Cl). Die Auswahlpunkte C2, C3 können auch Knöpfe oder Tastflächen 61 sein, an welchen die Frequenz (C2) und die Amplitude (C3) eingestellt werden kann, welche auch jeweils angezeigt wird (D 1, D2), und welche automatisch in Reaktion auf eine Eingabe von einer Steuerungseinrichtung übernommen werden können (Schritt S9). Dabei wird eine Arbeits-oder Betriebs-Frequenz eingestellt, insbesondere in Abhängigkeit von Druck- und/oder Temperaturwerten, die z.B. mittels jeweiligen Messeinrichtungen/Sensoren in einer Einhausung gemessen werden können, auch kontinuierlich. Insbesondere können die Signalform (V1), insbesondere Rechteck, und die Basisfrequenz (V2), z.B. 40 kHz, und die Basisamplitude (V3), z.B. 10 Vpp eingestellt werden. Dabei kann die Frequenz vom aktivierten Autopiloten automatisch übernommen werden (Schritt S8). Nach dem Einstellen dieser Parameter kann das Schallwellenfeld erzeugt und eine Probe untersucht werden (Schritt S7; "channel on"). Die Platzhalter R1, R2 stehen für eine Summe von Betriebszustandsdaten für eine bestimmte Untersuchung, insbesondere für Rechtecksignalform und Frequenzbestimmung aus einer Druck und Temperatur berücksichtigenden Formel sowie einer Basisamplitude von z.B. 10 Vpp (R1); bzw. für Verstärkereigenschaften wie die Impedanz, z.B. 50 Ohm und Wechselspannung (R2).

Der Benutzer/user kann wahlweise mit Filmsequenzen arbeiten (VIDEO UPLOAD). Der Benutzer/user kann wahlweise Fachinformationen oder Bedienungsanleitungen laden oder anzeigen lassen (TUTORIAL). Der Benutzer/user kann wahlweise Einstellungen an der Software der Steuerungseinrichtung oder am Gerät vornehmen (SETTINGS). Hiermit kann auch eine Justage oder ein Feintuning vorgenommen werden, insbesondere indem die Steuerungseinrichtung Parameter wie die Eigenfrequenz der Sonotrodenvorrichtung angepasst wird. Der Benutzer/user kann wahlweise die Eingabemaske wieder verlassen (QUIT), insbesondere um das Gerät auszuschalten, oder kann Kontaktinformationen oder Zugangsdaten oder Programm- oder Geräteversionen anzeigen lassen (ABOUT).

Das hier nur ganz grob umschriebene Eingabeprogramm bzw. die damit bedienbare Steuerungseinrichtung erleichtert das manuelle oder automatisierte Durchführen von Messungen und Aufzeichnen von Messergebnissen sowie die Diagnose oder Fernwartung des Gerätes. Untersuchungen können auf hohem standardisiertem bzw. professionellem Niveau durchgeführt werden, insbesondere für Dritte reproduzierbar. Aus Fig. 7 geht ferner hervor, dass die Levitations-Messung bei einer vergleichsweise sehr niedrigen Basisamplitude im Bereich von 10 Vpp durchgeführt werden kann, was vorteilhaft insbesondere bezüglich Hochdruckanwendungen ist.

### Bezugszeichenliste

10 Sonotrodenvorrichtung
11 Grundkörper, insbesondere (erste) Endmasse
11.1 Kupplungsmittel bzw. Kupplungselement für Schall-Horn
11. la Kontaktfläche geometrisch korrespondierend zu Kontaktfläche am Schaft
11.2 Befestigungsmittel für Einrichtung zur Schallweiterleitung, insbesondere Gewinde
11.3 erste Stirnseite, insbesondere zum Reflektor weisend
11.4 zweite Stirnseite, insbesondere zur Einrichtung zur Schallweiterleitung weisend
11.6 Durchgangsbohrung
11. 7 Kavität oder Tasche
11.8 Zapfen
12 Einrichtung zur Schallweiterleitung/-emission
12.1 Schwingungselement/Schwingungserreger, insbesondere (erste) Piezokeramik
12.2 Schwingungselement/Schwingungserreger, insbesondere (zweite) Piezokeramik
12.3 Befestigungsmittel, insbesondere Schraube
12.4 elektrische Kontaktierung
12.7 (erste) Elektrode
12.8 (zweite) Elektrode
13 Schall-Horn
13.1 Kupplungsmittel bzw. Kupplungselement
13.5 Schaft
13.5a inneres Ende
13. 5b Zentrierung
13.5c Stirnseite mit Kontaktfläche geometrisch korrespondierend zu Kontaktfläche der
Kupplungsmittel
13.5d Passung
13.7 Teller
13.7a vorderer Teller
13.7b hinterer Teller
13.8 Kavität oder Tasche
15 Verbindungsmechanismus für Verbindung von Einrichtung zur Schallweiterleitung mit Schall-Horn
17 (zweite) Endmasse
17.4 Stirnseite
17.6 Durchgangsbohrung
30 Temperaturmesseinrichtung
40 Druckmesseinrichtung
50 Steuerungseinrichtung
60 Bedienpanel mit optischer oder opto-akustischer Eingabemaske bzw. Display/Touchscreen
61 Tastfläche
100 Gerät zum Untersuchen und/oder Fixieren von Stoffen, Proben oder Gegenständen, insbesondere mittels akustischer Levitation
101 Frequenzgenerator
102 Reflektor
103 Einhausung bzw. Gehäuse, bevorzugt hochdruckbeständig und/oder thermisch isoliert
103 .1 Durchführung, Öffnung, Zugang
105 erste Dichtung bzw. erstes Dichtungssystem
107 zweite Dichtung bzw. zweites Dichtungssystem
Cl, Cla, C1b, C2, C3 Auswahlpunkte bzw. Entscheidungsmöglichkeiten für einen Benutzer
D 1, D2 Display mit angezeigtem Parameter
01, 02, 03, 04, 05, 06 Optionen für einen Benutzer
P1 Befestigungsstelle/Montagepunkt für Einrichtung zur Schallweiterleitung
P2 Befestigungsstelle/Montagepunkt für Schall-Horn
Rl, R2 Platzhalter für Betriebszustandsdaten und wahlweise auch Display
S1, S2, S3, S4, S5, S6, S7, S8, S9 Schritte beim Betrieb des Gerätes
V1, V2, V3 Variablen bzw. einstellbare Parameter
W Wellenfeld
x1 Abstand zwischen innerem Ende des Schall-Horns und innerem Ende der Einrichtung zur Schallweiterleitung
x2 Einbautiefe des Schall-Horns, insbesondere gemessen von der korrespondierenden Stirnseite
x3 Einbautiefe der Einrichtung zur Schallweiterleitung, insbesondere gemessen von der korrespondierenden Stirnseite

## Patentansprüche

1. Sonotrodenvorrichtung (10) zum Bereitstellen von Schallwellen für Untersuchungen mittels akustischer Levitation, mit:
- einem Grundkörper (11);
- einem Schall-Horn (13) zum Emittieren von Schallwellen in Richtung eines Reflektors (102);
wobei das Schall-Horn (13) und der Grundkörper (11) unterschiedliche Teile sind und der Grundkörper (11) eine Kavität oder Tasche (11.7) mit Kupplungsmittel (11.1) zum Ankuppeln des Schall-Horns (13) in einer Befestigungsstelle (P2) aufweist,
und wobei das Schall-Horn (13) einen Schaft (13.5) mit einem inneren Ende (13.5a) aufweist, welches in der Befestigungsstelle (P2) in einer Einbautiefe (x2) in der Kavität oder Tasche (11.7) im Grundkörper (11) am Kupplungsmittels (11.1) montiert ist,
- einer elektrisch kontaktierbaren Einrichtung zur Schallweiterleitung (12) umfassend einen Schwingungserreger, die mit dem Grundkörper (11) an der dem Schall-Horn (13) gegenüberliegenden Seite verbunden ist,
**dadurch gekennzeichnet, dass** zwischen dem Schaft (13.5) und der Wandung der Kavität oder Tasche (11.7) ein definierter Hohlraum zur akustischen Entkopplung des Schalhorns (13) vom Grundkörper (11) ausgebildet ist.

2. Sonotrodenvorrichtung nach Anspruch 1, wobei das innere Ende des Schaftes Kupplungsmittel (13.1) aufweist, wobei der Schaft damit in der Einbautiefe (x2) in der Befestigungsstelle (P2) im Grundkörper montierbar ist.

3. Sonotrodenvorrichtung nach Anspruch 1 oder 2, wobei die Sonotrodenvorrichtung eine hochdruckbeständige Einhausung (103) aufweist und für einen Betrieb bei Hochdruck über 200bar, insbesondere bis 1000bar eingerichtet ist, und/oder wobei die Sonotrodenvorrichtung zum Bereitstellen der Schallwellen bei niedriger Spannung eingerichtet ist, insbesondere derart, dass die Amplitude emittierter Schallwellen unter 50Vpp bleibt, und/oder wobei die Sonotrodenvorrichtung eine Niederspannungsquelle aufweist.

4. Sonotrodenvorrichtung nach Anspruch 1, wobei die Befestigungsstelle für form- und/oder kraftschlüssiges Befestigen eingerichtet ist, wobei die Befestigungsstelle bevorzugt auch eine Passung (13.5d) und/oder eine Zentrierung (13.5b) umfasst.

5. Sonotrodenvorrichtung nach einem der vorhergehenden Ansprüche, wobei ein Abstand (x1) zwischen dem inneren Ende (13.5a) des Schall-Horns und einem inneren Ende der Einrichtung zur Schallweiterleitung (12) einstellbar ist, oder wobei die Einbautiefe (x2) des Schall-Horns im Grundkörper oder die Einbautiefe im Schall-Horn einstellbar ist, oder wobei eine Einbautiefe (x3) der Einrichtung zur Schallweiterleitung (12) im Grundkörper (11) einstellbar ist.

6. Sonotrodenvorrichtung nach Anspruch 3, wobei der Schaft (13.5) des Schall- Horns (13) durch eine Durchführung (103.1) der hochdruckbeständigen Einhausung (103) geführt ist, oder wobei /der Schaft (13.5) des Schall-Horns (13) in der Durchführung (103.1) der hochdruckbeständigen Einhausung (103) abgedichtet ist, insbesondere mittels wenigstens einer radial am Schaft angeordneten Dichtung (105) und/oder wenigstens einer stirnseitig angeordneten, hochdruckbeständigen Dichtung (107).

7. Gerät (100) zum Untersuchen von Stoffen mittels akustischer Levitation,
**dadurch gekennzeichnet,**
**dass** das Gerät (100) wenigstens eine Sonotrodenvorrichtung (10) nach einem der vorhergehenden Ansprüche aufweist und für einen Betrieb bei Hochdruck bis über 200bar und/oder bei Niederspannungs-Schwingungsamplituden, insbesondere unter 50Vpp eingerichtet ist, wobei das Gerät (100) eine Steuerungseinrichtung (50) aufweist, welche eingerichtet ist, die Sonotrodenvorrichtung (10) oder einen Frequenzgenerator (101) oder Verstärker des Gerätes (100) in Abhängigkeit von Druck- oder Temperaturmesswerten anzusteuern, wobei die Steuerungseinrichtung (50) auf wenigstens einen Parameter, insbesondere die Eigenfrequenz der Sonotrodenvorrichtung (10) angepasst ist, indem die Steuerungseinrichtung (50) auf die Befestigungsstelle (P2) oder die Einbautiefe (x2)am Grundkörper (11) der Sonotrodenvorrichtung (10) angepasst ist.

8. Gerät (100) nach Anspruch 7, wobei das Gerät (100) eingerichtet ist, die Sonotrodenvorrichtung (10) kühlenergiefrei ohne aktive Kühlung basierend auf Temperaturmesswerten in einem Temperaturgleichgewicht zu betreiben, insbesondere über einen Zeitraum von wenigstens mehreren Stunden, beispielsweise wenigstens drei oder fünf Stunden.

9. Verfahren zum Ansteuern einer Sonotrodenvorrichtung (10) nach Anspruch 1-6 oder zum Steuern eines Gerätes (100) zum Untersuchen von Stoffen mittels akustischer Levitation nach einem der Ansprüche 7 oder 8, **dadurch gekennzeichnet, dass** die Sonotrodenvorrichtung (10) in Abhängigkeit von ihrer Eigenfrequenz mit einer Frequenz beaufschlagt wird, wobei die Sonotrodenvorrichtung bei Hochdruck und/oder bei Niederspannungs-Schwingungsamplituden betrieben wird.

10. Verwendung einer Sonotrodenvorrichtung (10) nach einem der Ansprüche 1 bis 6 in einem Gerät (100) zum Untersuchen von Stoffen mittels akustischer Levitation, wobei die Sonotrodenvorrichtung (10) bei einer Niederspannung betrieben wird, insbesondere bei unter 50Vpp für die Spannungsgröße, welche eine Amplitude der erzeugten akustischen Welle beschreibt.

11. Verwendung einer Sonotrodenvorrichtung (10) nach einem der Ansprüche 1 bis 6 in einem Gerät (100) zum Untersuchen von Stoffen mittels akustischer Levitation, wobei ein Schall-Horn (13) der Sonotrodenvorrichtung, insbesondere ein Schaft (13.5) des Schall-Horns, durch eine Wandung des Gerätes geführt ist und in einem Untersuchungsraum separat von einem Grundkörper (11) der Sonotrodenvorrichtung angeordnet und in Bezug auf den Grundkörper schallisoliert ist, und wobei die Sonotrodenvorrichtung (10) bei Hochdruck über 200bar und/oder bei Schwingungsamplituden unter 50Vpp betrieben wird.

12. Verwendung einer Sonotrodenvorrichtung (10) nach einem der Ansprüche 1 bis 6 in einem Gerät (100) zum Untersuchen von Stoffen mittels akustischer Levitation, wobei die Sonotrodenvorrichtung (10) von einer Steuerungseinrichtung (50) in Abhängigkeit von ihrer Eigenfrequenz angesteuert wird, wobei die Steuerungseinrichtung individuell auf wenigstens einen Parameter der Sonotrodenvorrichtung umfassend deren Eigenfrequenz angepasst wird, wobei die Eigenfrequenz durch die Montage eines inneren Endes eines Schaftes (13.5) des Schall-Horns (13) an einem Grundkörper (11) der Sonotrode/Sonotrodenvorrichtung (10) definiert ist.

## Claims

1. Sonotrode apparatus (10) for providing sound waves for acoustic levitation studies, comprising:
- a base body (11);
- a sound horn (13) for emitting sound waves toward a reflector (102);
wherein the sound horn (13) and the base body (11) are different parts and the base body (11) comprises a cavity or pocket (11.7) with coupling means (11.1) for coupling the sound horn (13) at a fastening point (P2),
and wherein the sound horn (13) comprises a shaft (13.5) with an inner end (13.5a) which is mounted on the coupling means (11.1) at the fastening point (P2) at an installation depth (x2) in the cavity or pocket (11.7) in the base body (11),
- an electrically contactable device for sound transmission (12) comprising an oscillation exciter which is connected to the base body (11) on the side opposite the sound horn (13),
**characterised in that**
a defined cavity is formed between the shaft (13.5) and the wall of the cavity or pocket (11.7) for acoustic decoupling of the sound horn (13) from the base body (11).

2. Sonotrode device according to claim 1,
**wherein,**
the inner end of the shaft comprises coupling means (13.1), the shaft being mountable therewith at the installation depth (x2) at the fastening point (P2) in the base body.

3. Sonotrode device according to claim 1 or 2,
**wherein,**
the sonotrode device comprises a high-pressure-resistant housing (103) and is set up for operation at high pressure above 200 bar, in particular up to 1000 bar, and/or wherein the sonotrode device is set up for providing the sound waves at low voltage, in particular in such a way that the amplitude of emitted sound waves essentially remains below 50 Vpp, and/or wherein the sonotrode device comprises a low-voltage source.

4. Sonotrode device according to claim 1,
**wherein,**
the fastening point is arranged for positive and/or non-positive fastening, wherein the fastening point preferably also comprises a fit (13.5d) and/or a centering (13.5b).

5. Sonotrode device according to one of the preceding claims,
**wherein,**
a distance (xI) between the inner end (13.5a) of the sound horn and an inner end of the device for sound transmission (12) is adjustable, or wherein the installation depth (x2) of the sound horn in the base body or the installation depth in the sound horn is adjustable, or wherein an installation depth (x3) of the device for sound transmission (12) in the base body (11) is adjustable.

6. Sonotrode device according to claim 3,
**wherein,**
the shaft (13.5) of the sound horn (13) is guided through a passage (103.1) of the high-pressure-resistant housing (103), or wherein/the shaft (13.5) of the sound horn (13) is essentially sealed in the passage (103.1) of the high-pressure-resistant housing (103), in particular by means of at least one seal (105) essentially arranged radially on the shaft and/or at least one high-pressure-resistant seal (107) essentially arranged on the end face.

7. Apparatus (100) for investigating substances by means of acoustic levitation,
**characterized in that,**
the apparatus (100) comprising at least one sonotrode device (10) according to one of the preceding claims and is set up for operation at high pressure up to over 200bar and/or at low-voltage oscillation amplitudes, in particular below 50Vpp, the apparatus (100) comprising a control device (50) which is set up, to control the sonotrode device (10) or a frequency generator (101) or amplifier of the apparatus (100) as a function of pressure or temperature measured values, wherein the control device (50) is adapted to at least one parameter, in particular the natural frequency of the sonotrode device (10), by adapting the control device (50) to the fastening point (P2) or the installation depth (x2) on the base body (11) of the sonotrode device (10).

8. Apparatus (100) according to claim 7,
**wherein,**
the apparatus (100) is arranged to operate the sonotrode device (10) without cooling energy and without active cooling based on temperature measurement values in a temperature equilibrium, in particular over a period of at least several hours, for example at least three or five hours.

9. Method for controlling a sonotrode device (10) according to claims 1-6 or for controlling an apparatus (100) for investigating substances by means of acoustic levitation according to one of claims 7 or 8,
**characterized in that**
the sonotrode device (10) is acted upon essentially by a frequency as a function of its natural frequency, the sonotrode device being operated at high pressure and/or at low voltage oscillation amplitudes.

10. Use of a sonotrode device (10) according to one of claims 1 to 6 in an apparatus (100) for investigating materials by means of acoustic levitation,
**wherein,**
the sonotrode device (10) is operated at a low voltage, in particular at below 50Vpp for the voltage amplitude which describes an amplitude of the generated acoustic wave.

11. Use of a sonotrode device (10) according to one of claims 1 to 6 in an apparatus (100) for examining materials by means of acoustic levitation,
**wherein,**
a sound horn (13) of the sonotrode device, in particular a shaft (13.5) of the sound horn is guided through a wall of the apparatus and is arranged in an examination chamber separately from a base body (11) of the sonotrode device and is sound-insulated with respect to the base body, and the sonotrode device (10) being operated at high pressure above 200 bar and/or at oscillation amplitudes below 50 Vpp.

12. Use of a sonotrode device (10) according to one of claims 1 to 6 in an apparatus (100) for investigating substances by means of acoustic levitation,
**wherein,**
the sonotrode device (10) is controlled by a control device (50) as a function of its natural frequency, wherein the control device is individually adapted to at least one parameter of the sonotrode device comprising its natural frequency, wherein the natural frequency is determined by mounting an inner end of a shaft (13.5) of the sound horn (13) on a base body (11) of the sonotrode/sonotrode device (10).

## Revendications

1. Dispositif de sonotrode (10) destiné à fournir des ondes sonores pour les études de lévitation acoustique, comprenant :
- un corps de base (11) ;
- un cornet sonique (13) pour émettre des ondes sonores vers un réflecteur (102) ; dans lequel le cornet sonique (13) et le corps de base (11) sont des parties différentes et le corps de base (11) comporte une cavité ou poche (11.7) avec des moyens d'accouplement (11.1) pour coupler le cornet sonique (13) en un point de fixation (P2), et dans lequel le cornet sonique (13) comporte un arbre (13.5) avec une extrémité intérieure (13.5a) qui est monté essentiellement sur le moyen d'accouplement (11.1) dans le point de fixation (P2) à une profondeur d'installation (x2) dans la cavité ou la poche (11.7) du corps de base (11),
- un dispositif de transmission du son (12) pouvant être mis en contact électrique, comprenant un excitateur d'oscillation qui est relié au corps de base (11) sur le côté opposé au cornet sonique (13),
**caractérisé en ce qu'**une cavité définie est formée entre l'arbre (13.5) et la paroi de la cavité ou de la poche (11.7) pour le découplage acoustique du cornet sonique (13) par rapport au corps de base (11).

2. Dispositif de sonotrode selon la revendication 1,
**dans lequel**
l'extrémité intérieure de l'arbre comporte des moyens d'accouplement (13.1), l'arbre pouvant être monté avec celui-ci à la profondeur d'installation (x2) dans le point de fixation (P2) dans le corps de base.

3. Dispositif de sonotrode selon la revendication 1 ou 2,
**dans lequel**
le dispositif de sonotrode présente un boîtier résistant à la haute pression (103) et est conçu pour fonctionner à une haute pression supérieure à 200 bars, en particulier jusqu'à 1000 bars, et/ou dans lequel le dispositif de sonotrode est conçu pour fournir les ondes sonores à basse tension, en particulier de telle sorte que l'amplitude des ondes sonores émises reste inférieure à 50 Vpp, et/ou dans lequel le dispositif de sonotrode présente une source de basse tension.

4. Dispositif de sonotrode selon la revendication 1,
**dans lequel**
le point de fixation est disposé pour une fixation positive et/ou non positive, dans lequel le point de fixation comprend de préférence également un ajustement (13.5d) et/ou un centrage (13.5b).

5. Dispositif de sonotrode selon l'une des revendications précédentes,
**dans lequel**
une distance (xI) entre l'extrémité intérieure (13.5a) du cornet sonique et une extrémité intérieure du dispositif de transmission du son (12) est réglable, ou dans lequel la profondeur d'installation (x2) du cornet sonique dans le corps de base ou la profondeur d'installation dans le cornet sonique est réglable, ou dans lequel une profondeur d'installation (x3) du dispositif de transmission du son (12) dans le corps de base (11) est réglable.

6. Dispositif de sonotrode selon la revendication 3,
**dans lequel**
l'arbre (13.5) du cornet sonique (13) est guidée à travers un passage (103.1) du boîtier résistant à la haute pression (103), ou dans lequel/l'arbre (13.5) du cornet sonique (13) est rendue étanche dans le passage (103.1) du boîtier résistant à la haute pression (103), en particulier au moyen d'au moins un joint (105) disposé radialement sur l'arbre et/ou au moins un joint résistant à la haute pression (107) disposé sur la face frontale.

7. Appareil (100) pour l'étude des matériaux au moyen de la lévitation acoustique,
**caractérisé en ce que,**
l'appareil (100) présente au moins un dispositif de sonotrode (10) selon l'une des revendications précédentes et est réglé pour un fonctionnement à haute pression jusqu'à plus de 200 bars et/ou à des amplitudes d'oscillation à basse tension, en particulier en dessous de 50 Vpp, l'appareil (100) présentant un dispositif de commande (50) qui est réglé, pour commander le dispositif de sonotrode (10) ou un générateur de fréquence (101) ou un amplificateur de l'appareil (100) en fonction de valeurs de mesure de pression ou de température, le dispositif de commande (50) étant adapté à au moins un paramètre, en particulier la fréquence propre du dispositif de sonotrode (10), en adaptant le dispositif de commande (50) au point de fixation (P2) ou à la profondeur d'installation (x2) sur le corps de base (11) du dispositif de sonotrode (10).

8. Appareil (100) selon la revendication 7,
**dans lequel**
l'appareil (100) est agencé pour faire fonctionner le dispositif de sonotrode (10) sans énergie de refroidissement et sans refroidissement actif sur la base de valeurs de mesure de température en équilibre de température, en particulier sur une période d'au moins plusieurs heures, par exemple au moins trois ou cinq heures.

9. Procédé de commande d'un dispositif de sonotrode (10) selon les revendications 1 à 6 ou de commande d'un appareil (100) pour l'étude des matériaux par lévitation acoustique selon l'une des revendications 7 ou 8,
**caractérisé en ce que**
le dispositif de sonotrode (10) est sollicité par une fréquence en fonction de sa fréquence propre, le dispositif de sonotrode étant actionné à haute pression et/ou à des amplitudes d'oscillation à basse tension.

10. Utilisation d'un dispositif de sonotrode (10) selon l'une des revendications 1 à 6 dans un appareil (100) pour l'étude des matériaux par lévitation acoustique, le dispositif de sonotrode (10) étant actionné à basse tension, en particulier à moins de 50 Vpp pour l'amplitude de tension qui essentiellement décrit une amplitude de l'onde acoustique générée.

11. Utilisation d'un dispositif de sonotrode (10) selon l'une des revendications 1 à 6 dans un appareil (100) pour l'étude des matériaux par lévitation acoustique,
**dans lequel**
un cornet sonique (13) du dispositif de sonotrode, en particulier un arbre (13.5) de la sonotrode est guidée à travers une paroi de l'appareil et est disposée dans une chambre d'examen séparément d'un corps de base (11) du dispositif de sonotrode et est insonorisée par rapport au corps de base, et le dispositif de sonotrode (10) fonctionnant à une pression élevée supérieure à 200 bars et/ou à des amplitudes d'oscillation inférieures à 50 Vpp.

12. Utilisation d'un dispositif de sonotrode (10) selon l'une des revendications 1 à 6 dans un appareil (100) pour l'étude des matériaux par lévitation acoustique, le dispositif de sonotrode (10) étant commandé par un dispositif de commande (50) en fonction de sa fréquence propre, le dispositif de commande étant adapté individuellement à au moins un paramètre du dispositif de sonotrode comprenant sa fréquence propre, la fréquence propre étant déterminée par le montage d'une extrémité intérieure d'un arbre (13.5) de la corne sonique (13) sur un corps de base (11) du dispositif sonotrode/sonotrode (10).
